# EUROPÄISCHE PATENTANMELDUNG

(11) **EP 4 782 742 A1**
(43) Veröffentlichungstag der Anmeldung: **29.07.2026**
(21) Anmeldenummer: 26153813.6
(22) Anmeldetag: 23.01.2026
(51) Int. Cl.: F17D 3/12

(54) **VERFAHREN ZUR STEUERUNG EINER ODORIERMITTELEINSPEISUNG IN ZUMINDEST EINEM VERSORGUNGSNETZ**

(30) Priorität: 23.01.2025 DE 102025102485
(71) Anmelder: Westnetz GmbH, 44139 Dortmund (DE)
(72) Erfinder: Ewering, Dietmar, 48565 Steinfurt (DE); Peters, Klaus, 46244 Bottrop (DE)
(74) Vertreter: Bals & Vogel Patentanwälte PartGmbB

(57) **Zusammenfassung**

Die Erfindung betrifft ein Verfahren (100) zur Steuerung einer Odoriermitteleinspeisung in zumindest einem Versorgungsnetz (1), wobei das Versorgungsnetz (1) zumindest eine Versorgungsleitung (2) für ein Fluid und zumindest eine Odoriermitteleinspeisevorrichtung (3) umfasst, wobei das Verfahren (100) zumindest die folgenden Schritte umfasst:
- Erfassen (101) von Messdaten (MD) des Fluids an zumindest einem Netzpunkt (4) des Versorgungsnetzes (1),
- Übertragen (102) der Messdaten (MD) des Fluids an eine zentrale Steuereinheit (5),
- Auswerten (103) der Messdaten (MD) des Fluids durch die zentrale Steuereinheit (5),
- Ansteuern (104) der Odoriermitteleinspeisevorrichtung (3) anhand der Messdaten (MD) des Fluids durch die zentrale Steuereinheit (5).

Ferner betrifft die Erfindung ein System (200) zur Steuerung einer Odoriermitteleinspeisung in zumindest einem Versorgungsnetz (1) und ein entsprechendes Computerprogrammprodukt.

## Beschreibung

Die vorliegende Erfindung betrifft ein Verfahren zur Steuerung einer Odoriermitteleinspeisung in zumindest einem Versorgungsnetz. Ferner bezieht sich die Erfindung auf ein System zur Steuerung einer Odoriermitteleinspeisung in zumindest einem Versorgungsnetz und ein entsprechendes Computerprogrammprodukt.

Bei der leitungsgebundenen Gasversorgung von Verbrauchern ist es aus Sicherheitsgründen erforderlich, dass das Gas eine hinreichende Menge geruchsintensiver Substanzen aufweist. Somit kann im Falle einer Leckage das Austreten des Gases von Anwesenden wahrgenommen werden.

Nach gesetzlichen Vorschriften ist das Gas, sofern es keinen eigenen Warngeruch aufweist, mit einem spezifischen Geruchsstoff (Odoriermittel) zu versetzen. Ein weitverbreitetes Odoriermittel ist beispielsweise Tetrahydrothiophen (THT), welches einen starken schwefelartigen Eigengeruch aufweist. Die Odorierung des Gases erfolgt üblicherweise nach der Entnahme des Gases aus den Ferntransportleitungen durch den Gasbetreiber des betreffenden Gasversorgungsnetzes an zentralen Netzpunkten mittels einer Odoriermitteleinspeisung. Die Odoriermittelkonzentration in den Versorgungsnetzen ist gesetzlich vorgeschrieben (DVGW-Arbeitsblatt G280). Die erforderliche Mindest-Odoriermittelkonzentration beträgt bei Verwendung von Tetrahydrothiophen 10 mg/m³. Bei einem Einsatz von Mercaptanen als Odoriermittel beträgt die Mindest-Odoriermittelkonzentration hingegen 3 mg/m³ bei Erdgas und 8 mg/m³ bei Flüssiggas.

Die vorgeschriebene Odoriermittelkonzentration sollte dabei in allen Bereichen des Versorgungsnetzes, auch an den von den Odoriermitteleinspeisungspunkten entferntesten Netzendpunkten, eingehalten werden.

Zur Überwachung der Odoriermittelkonzentration wird derzeit manuell an verschiedenen Netzpunkten des Versorgungsnetzes die Odoriermittelkonzentration des Gases in den Versorgungsleitungen gemessen. Bei einer Abweichung von der vorgeschriebenen Odoriermittelkonzentration wird anschließend manuell die Odoriermitteleinspeisung nachjustiert, um die Einspeisemenge des Odoriermittels entsprechend zu erhöhen oder zu verringern.

Diese stichprobenartige und aufwendige Überprüfung der geforderten Warngeruchsstufe kann dazu führen, dass eine zu geringe oder zu hohe Odoriermittelkonzentration im Versorgungsnetz nicht rechtzeitig erkannt werden kann. Dadurch besteht die Gefahr, dass austretendes Gas bei einer Leckage aufgrund einer zu niedrigen Odorierungskonzentration nicht bzw. nicht rechtzeitig durch Anwesende wahrgenommen wird. Gleichzeitig kann eine unbemerkte, erhöhte Odoriermittelkonzentration zu einem unnötig hohen Verbrauch der Geruchsstoffe und/oder zu Störungen in Gasverbrauchseinrichtungen führen.

Zusätzlich erfordert die manuelle Messung der Odoriermittelkonzentration an verschiedenen Netzpunkten sowie die manuelle Anpassung der Dosierung der Odoriermitteleinspeisung einen hohen Einsatz an Personal- und Materialressourcen.

Aus dem bekannten Stand der Technik ergibt sich somit der Nachteil, dass die manuelle Messung sowie Anpassung der Odoriermittelkonzentration in einem Versorgungsnetz mit einem gesteigerten Sicherheitsrisiko und erhöhten Personal- und Materialkosten verbunden sind.

Es ist daher eine Aufgabe der vorliegenden Erfindung, die voranstehend beschriebenen Nachteile zumindest teilweise zu überwinden. Ferner ist es Aufgabe der Erfindung, ein Verfahren sowie ein System zur Steuerung einer Odoriermitteleinspeisung in zumindest einem Versorgungsnetz bereitzustellen, bei dem die Sicherheit des Versorgungsnetzes erhöht und/oder Personal- und/oder Materialressourcen reduziert werden.

Die voranstehende Aufgabe wird gelöst durch ein Verfahren mit den Merkmalen eines ersten Erfindungsaspekts sowie durch ein System mit den Merkmalen eines zweiten Erfindungsaspekts und durch ein Computerprogrammprodukt mit den Merkmalen eines dritten Erfindungsaspekts. Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Verfahren beschrieben sind, auch im Zusammenhang mit dem erfindungsgemäßen System und/oder im Zusammenhang mit dem erfindungsgemäßen Computerprogrammprodukt und jeweils umgekehrt, so dass bezüglich der Offenbarung zu den einzelnen Erfindungsaspekten stets wechselseitig Bezug genommen wird bzw. werden kann.

Erfindungsgemäß ist nach einem ersten Erfindungsaspekt ein Verfahren zur Steuerung einer Odoriermitteleinspeisung in zumindest einem Versorgungsnetz vorgesehen, wobei das Versorgungsnetz zumindest eine Versorgungsleitung für ein Fluid und zumindest eine Odoriermitteleinspeisevorrichtung umfasst, wobei das Verfahren zumindest die folgenden Schritte umfasst:
- Erfassen von Messdaten des Fluids an zumindest einem Netzpunkt des Versorgungsnetzes,
- Übertragen der Messdaten des Fluids an eine zentrale Steuereinheit,
- Auswerten der Messdaten des Fluids durch die zentrale Steuereinheit,
- Ansteuern der Odoriermitteleinspeisevorrichtung anhand der Messdaten des Fluids durch die zentrale Steuereinheit.

Unter einem Versorgungsnetz kann insbesondere ein regionales Verteilernetz und/oder lokales Verteilernetz verstanden werden. Das regionale Verteilnetz umfasst vorzugsweise Mitteldruckleitungen und ist insbesondere dazu ausgebildet, zumindest ein Fluid, vorzugsweise Gas, von einem Fernverteilnetz zu einer Region und/oder zu einer Stadt zu transportieren. Das lokale Verteilernetz umfasst vorzugsweise Mittel- und Niederdruckleitungen und ist insbesondere dazu ausgebildet, zumindest ein Fluid, vorzugsweise Gas, in einer Region und/oder in einer Stadt an zumindest einen Endverbraucher zu verteilen. Das Versorgungsnetz kann insbesondere als Gasversorgungsnetz ausgebildet sein.

Unter einer Versorgungsleitung kann insbesondere eine Mitteldruckleitung und/oder eine Niederdruckleitung verstanden werden. Die Versorgungsleitung ist vorzugsweise dazu ausgebildet, zumindest ein Fluid, insbesondere Gas, zu transportieren. Die Versorgungsleitung kann insbesondere aus Metall, vorzugsweise Stahl, und/oder aus Kunststoff, vorzugsweise aus Polyethylen (PE) und/oder aus Polyvinylchlorid (PVC), gefertigt sein.

Das Fluid kann zumindest ein Gas, insbesondere Erdgas, Biogas, Flüssiggas und/oder Wasserstoff, umfassen. Ferner kann das Fluid ein Gasgemisch, vorzugsweise aus Erdgas und Wasserstoff, aufweisen. Weiterhin kann das Fluid zumindest eine Flüssigkeit, insbesondere Heizöl, Benzin und/oder Diesel umfassen.

Unter einer Odoriermitteleinspeisevorrichtung kann insbesondere eine Einheit zur Einführung bzw. zum Dispergieren eines Odoriermittels in ein Fluidstrom, insbesondere in einen Gasstrom, in einer Versorgungsleitung eines Versorgungsnetzes verstanden werden. Die Odoriermitteleinspeisevorrichtung umfasst insbesondere eine Dosierungsvorrichtung zur Regelung der Einspeisemenge eines Odoriermittels. Ferner kann die Odoriermitteleinspeisevorrichtung eine Impfdüse und/oder einen Injektor zur Einspeisung bzw. zum Dispergieren eines Odoriermittels in eine Versorgungsleitung eines Versorgungsnetzes aufweisen. Die Impfdüse kann insbesondere als ein Tauchrohr ausgebildet sein, wobei das Tauchrohr vorzugsweise in der Versorgungsleitung angeordnet ist. Die Odoriermitteleinspeisevorrichtung ist vorzugsweise an einem Odoriermitteleinspeisepunkt, insbesondere in einer örtlichen Gasdruckregel- und Messanlage (GDRM-Anlage), angeordnet.

Die Odoriermitteleinspeisung erfolgt vorzugsweise bei einem Übergang des Fluids aus einem Fernverteilnetz in ein regionales Verteilnetz und/oder in ein lokales Verteilnetz. Alternativ oder zusätzlich kann die Odoriermitteleinspeisung bei einem Übergang des Fluids aus einem regionalen Verteilnetz in ein lokales Verteilnetz erfolgen. Die Odoriermitteleinspeisung kann vorzugsweise in Abhängigkeit einer Größe eines normierten Gasvolumenstroms erfolgen. Der normierte Gasvolumenstrom kann sich dabei auf ein Volumen eines Gases oder eines Gasgemisches unter standardisierten Bedingungen, wie Temperatur und/oder Druck, beziehen. Bei der Odoriermitteleinspeisung kann ein Odoriermittel beispielsweise mit einer Menge von mindestens 10 mg/m³ Gasvolumen einem Fluidstrom, insbesondere einen Gasstrom, in dem Versorgungsnetz zugeführt werden.

Unter einer Steuerung einer Odoriermitteleinspeisung in einem Versorgungsnetz kann eine Anpassung der Einspeisemenge zumindest eines Odoriermittels verstanden werden. In anderen Worten kann die Steuerung einer Odoriermitteleinspeisemenge mittels einer Einstellung einer Dosiervorrichtung einer Odoriermitteleinspeisevorrichtung durchgeführt werden.

Unter einem Erfassen von Messdaten des Fluids kann eine Messung von Parametern des Fluids verstanden werden. Die Messdaten können vorzugsweise zumindest eine Odoriermittelkonzentration und/oder einen Brennwert des Fluids umfassen. Das Erfassen der Messdaten kann vorzugsweise kontinuierlich oder zeitversetzt erfolgen. Beispielsweise kann das Erfassen der Messdaten stündlich, täglich oder wöchentlich erfolgen. Das Erfassen kann vorzugsweise ein Erfassen von Ist-Messdaten (Echtzeit-Daten) umfassen. In anderen Worten werden aktuelle Messdaten des Fluids in der Versorgungsleitung des Versorgungsnetzes an einem Netzpunkt des Versorgungsnetzes erfasst. Unter einem Netzpunkt des Versorgungsnetzes kann insbesondere ein Endpunkt des Versorgungsnetzes verstanden werden. Der Endpunkt kann vorzugsweise ein Netzpunkt mit geringem Durchsatz des Fluids sein. Bei saisonal genutzten Ferienhäusern oder Wohngebäuden ohne Heizbetrieb im Sommer kann beispielsweise ein geringer Fluiddurchsatz entstehen. Das Erfassen der Messdaten erfolgt vorzugsweise durch eine Erfassungsvorrichtung. Die Erfassungsvorrichtung kann vorzugsweise einen chemischen Sensor und/oder einen optischen Sensor aufweisen. Ferner kann die Erfassungsvorrichtung ein Massenspektrometer, ein Gaschromatograph und/oder ein Brennwertkalorimeter umfassen. Dabei bietet insbesondere die Verwendung eines Gaschromatographen als Erfassungsvorrichtung den Vorteil einer besonders präzisen und effizienten Erfassung von Messdaten, insbesondere einer Odoriermittelkonzentration, eines Fluids. Durch einen Gaschromatographen können bereits geringe Abweichungen der Odoriermittelkonzentration von einem vorgegebenen Grenzwert erkannt werden.

Unter einem Übertragen der Messdaten des Fluids wird insbesondere ein Senden der erfassten Messdaten an eine zentrale Steuereinheit verstanden. Das Übertragen der Messdaten erfolgt vorzugsweise über eine Kommunikationsschnittstelle einer Erfassungsvorrichtung, insbesondere an eine Kommunikationsschnittstelle der zentralen Steuereinheit. Das Übertragen der Messdaten an die zentrale Steuereinheit kann über eine drahtlose Datenverbindung, insbesondere eine Funkverbindung, vorzugsweise eine GSM-Datenverbindung (Global System for Mobile Communications), erfolgen.

Unter einer zentralen Steuereinheit kann ein übergeordnetes Kontrollmodul verstanden werden. Die zentrale Steuereinheit weist vorzugsweise eine Kommunikationsschnittstelle auf, wobei die zentrale Steuereinheit insbesondere dazu eingerichtet ist, mittels der Kommunikationsschnittstelle eine, insbesondere bidirektionale, Kommunikationsverbindung mit einer Kommunikationsschnittstelle einer Erfassungsvorrichtung herzustellen. Die zentrale Steuereinheit ist vorzugsweise dazu eingerichtet, die erfassten Messdaten zu empfangen, auszuwerten und die Odoriermitteleinspeisung anhand der Messdaten anzusteuern. Die zentrale Steuereinheit kann unabhängig von der physischen Position des Versorgungsnetzes angeordnet sein.

Unter einem Auswerten der Messdaten des Fluids wird insbesondere ein Verarbeiten der Messdaten durch die zentrale Steuereinheit verstanden. Das Auswerten der Messdaten kann insbesondere einen Vergleich der erfassten, insbesondere aktuellen, Messdaten mit zumindest einem vorgegebenen Grenzwert umfassen. Anhand des Vergleichs können Abweichungen der erfassten Messdaten, insbesondere einer Odoriermittelkonzentration und/oder eines Brennwerts, von gesetzlich vorgeschriebenen Vorgaben festgestellt werden.

Unter einem Ansteuern der Odoriermitteleinspeisevorrichtung durch die zentrale Steuereinheit kann insbesondere eine Anpassung der Odoriermitteleinspeisemenge verstanden werden. Ferner kann das Ansteuern der Odoriermitteleinspeisevorrichtung ein Betreiben einer Dosiervorrichtung der Odoriermitteleinspeisevorrichtung umfassen. Vorzugsweise erfolgt das Ansteuern der Odoriermitteleinspeisevorrichtung anhand der Messdaten des Fluids durch die zentrale Steuereinheit. Bei einer Abweichung der erfassten Messdaten von einem vorgegeben Grenzwert kann die Odoriermitteleinspeisemenge entsprechend erhöht oder verringert werden.

Das Verfahren zur Steuerung einer Odoriermitteleinspeisung in zumindest einem Versorgungsnetz kann vorzugsweise automatisiert sein. Die einzelnen Schritte des Verfahrens können vorzugsweise in der vorgegebenen Reihenfolge erfolgen. Ferner können die einzelnen Schritte des Verfahrens beliebig oft wiederholt werden. Somit können beispielsweise zunächst mehrere Messdaten zu verschiedenen Zeitpunkten erfasst und anschließend übertragen und ausgewertet werden.

Die erfindungsgemäße, insbesondere automatisierte, Überwachung der Messdaten, insbesondere der Odoriermittelkonzentration und/oder des Brennwerts, gewährleistet insgesamt eine erhöhte Sicherheit des Versorgungsnetz durch Einhaltung der gesetzlichen Vorgaben bezüglich einer Odoriermittelkonzentration sowie eine Sicherstellung einer Zufriedenheit von Verbrauchern durch eine zuverlässige Versorgung mit einem Gas mit dem gewünschten Brennwert. Durch eine ausreichende Odoriermittelkonzentration in dem gesamten Versorgungsnetz kann sichergestellt werden, dass bereits geringe Mengen von austretendem Gas bei Leckagen erkannt und die Leckagen somit lokalisiert und beseitigt werden können. Durch das (automatisierte) Verfahren zur Steuerung einer Odoriermitteleinspeisung in zumindest einem Versorgungsnetz können aufwendige manuelle Messungen und Nachjustierungen der Odoriermittelkonzentration vor Ort vermieden werden. Dadurch können Personal und Messmaterialien eingespart werden.

Im Rahmen der Erfindung ist es denkbar, dass die Messdaten des Fluids zumindest eine Odoriermittelkonzentration und/oder einen Brennwert des Fluids umfassen. Ferner kann das Fluid gasförmig und/oder in flüssiger Form vorliegen. Das Fluid kann vorzugsweise ein Gasgemisch aufweisen. Ferner kann das Fluid Erdgas und/oder Wasserstoff umfassen. Weiterhin kann es vorgesehen sein, dass die Odoriermittelkonzentration des Fluids über einen Gaschromatographen erfasst wird. Der Brennwert des Fluids kann beispielsweise über einen Brennwertkalorimeter erfasst werden. Ferner ist es denkbar, dass die Odoriermittelkonzentration und der Brennwert des Fluids über eine gemeinsame Erfassungsvorrichtung, beispielsweise ein Massenspektrometer, simultan erfasst werden. Der Vorteil der Erfassung einer Odoriermittelkonzentration des Fluids liegt in der kontinuierlichen Überwachung der Warngeruchsstufe des Fluids in dem Versorgungsnetz. Im Falle einer Leckage kann diese durch ein ausreichend odoriertes, austretendes Gas erkannt und behoben werden. Zur Sicherstellung einer erforderlichen Warngeruchsstufe des Fluids kann die erfasste Odoriermittelkonzentration mit gesetzlichen Vorgaben verglichen und bei einer Abweichung kann eine Odoriermitteleinspeisemenge nachjustiert werden. Dadurch wird insgesamt die Sicherheit des gesamten Versorgungsnetzes erhöht. Vorteilhaft bei der Erfassung eines Brennwerts des Fluids ist die Zufriedenstellung der Verbraucher durch die Gewährleistung eines gewünschten Brennwerts an Abnahmestellen. Durch einen ausreichenden Brennwert eines Fluids kann der Transport des Fluids zur Deckung des Energiebedarfs des Verbrauchers insgesamt verringert werden, wodurch insbesondere Materialressourcen geschont werden. Weiterhin ist denkbar, dass das Übertragen der Messdaten an die zentrale Steuereinheit über eine drahtlose Datenverbindung, insbesondere eine Funkverbindung, vorzugsweise eine GSM-Datenverbindung (Global System for Mobile Communications), erfolgt. Vorzugsweise erfolgt das Übertragen der Messdaten über eine Kommunikationsschnittstelle einer Erfassungsvorrichtung. Die Erfassungsvorrichtung kann ein Gaschromatograph oder ein Sensor sein. Die Messdaten werden insbesondere an eine Kommunikationsschnittstelle der zentralen Steuereinheit übertragen. Zwischen der Erfassungsvorrichtung und der zentralen Steuereinheit kann vorzugsweise eine bidirektionale Kommunikationsverbindung hergestellt werden. Somit kann die Erfassungsvorrichtung Daten von der zentralen Steuereinheit empfangen und/oder an die zentrale Steuereinheit versenden. Ferner kann die zentrale Steuereinheit Daten von der Erfassungsvorrichtung empfangen und Daten an die Erfassungsvorrichtung versenden. Weiterhin kann das Übertragen der Messdaten eine Echtzeitdatenübertragung umfassen. Dabei können die erfassten Messdaten kontinuierlich an die zentrale Steuereinheit gesendet werden. Ferner kann es vorgesehen sein, dass die erfassten Messdaten auf Anfrage durch die zentrale Steuereinheit übertragen werden. Insgesamt kann durch die Übertragung von Messdaten an eine zentrale Steuereinheit eine automatisierte Überwachung der Messdaten des Fluids in einem Versorgungsnetz an einem zentralen Ort, beispielsweise einer Leitwarte, erfolgen. Dies ermöglicht eine genaue Identifikation von Abweichungen der erfassten Messdaten von den gesetzlichen oder vertraglichen Vorgaben im gesamten Versorgungsnetz und eine schnelle Einleitung erforderlicher Maßnahmen.

Im Rahmen der Erfindung kann ferner vorgesehen sein, dass das Erfassen ein Erfassen von Ist-Messdaten umfasst, wobei das Auswerten einen Vergleich der Ist-Messdaten mit zumindest einem vorgegebenen Grenzwert umfasst. Unter den Ist-Messdaten können aktuelle Messdaten (Echtzeit-Messdaten) des Fluids verstanden werden. Unter einem Vergleich der Ist-Messdaten mit einem vorgegebenen Grenzwert kann ein Differenzbilden zwischen den Ist-Messdaten und einem vorgegebenen Grenzwert verstanden werden. Der Vergleich kann insbesondere das Ermitteln einer Abweichung der Ist-Messdaten von einem vorgegebenen Grenzwert umfassen. Unter einer Abweichung kann ein Unterschreiten und/oder Überschreiten des vorgegebenen Grenzwerts durch die Ist-Messdaten verstanden werden. Es kann ferner vorgesehen sein, dass bei einer ermittelten Abweichung der Ist-Messdaten von einem vorgegebenen Grenzwert, insbesondere bei einer ermittelten Abweichung größer als 10 %, bevorzugt größer als 5 %, besonders bevorzugt größer als 1 %, ein Alarmsignal durch die zentrale Steuereinheit ausgegeben wird. Das Alarmsignal kann vorzugsweise als akustisches und/oder als optisches Alarmsignal ausgegeben werden. Insbesondere kann das Alarmsignal über eine optische Anzeigevorrichtung der zentralen Steuereinheit ausgegeben werden. Zusätzlich oder alternativ kann das Alarmsignal an ein mobiles Gerät, vorzugsweise an ein Smartphone, eines Mitarbeiters eines Netzanbieters und/oder eines Verbrauchers gesendet werden. Die vorgegebenen Grenzwerte können für verschiedene Netzpunkte im Versorgungsnetz unterschiedlich sein. Bei Netzpunkten, die in unmittelbarer Nähe zu der Odoriermitteleinspeisevorrichtung angeordnet sind, können die Grenzwerte höher als bei Netzpunkten, die an Endpunkten des Versorgungsnetzes mit geringem Durchsatz angeordnet sind, sein. Dadurch kann insgesamt der Vorteil erzielt werden, dass die Sicherheit in dem Versorgungsnetz und die Kundenzufriedenheit erhöht werden können. Gesetzliche und/oder vertragliche Anforderungen an Messdaten, wie eine Odoriermittelkonzentration oder ein Brennwert, des Fluids können eingehalten werden, indem aktuelle Messdaten mit den vorgegebenen Grenzwerten verglichen werden und bei einer Abweichung eine entsprechende Nachjustierung erfolgt oder ein Alarmsignal ausgegeben wird.

Im Rahmen der Erfindung ist es weiterhin denkbar, dass das Ansteuern der Odoriermitteleinspeisevorrichtung ein Betreiben einer Dosiervorrichtung der Odoriermitteleinspeisevorrichtung durch die zentrale Steuereinheit umfasst. Die Dosiervorrichtung ist insbesondere dazu eingerichtet, eine Odoriermitteleinspeisemenge zu regeln. Die Odoriermitteleinspeisemenge kann vorzugsweise anhand der Messdaten eingestellt werden. Die Dosiervorrichtung kann vorzugsweise als eine Pumpe und/oder eine Kapillare zur Regelung der Odoriermitteleinspeisung ausgebildet sein. Dadurch ergibt sich der Vorteil, dass eine präzise Nachjustierung der Odoriermitteleinspeisemenge ermöglicht wird. Somit kann eine ausreichende Odoriermittelkonzentration im gesamten Versorgungsnetz gewährleistet und somit das Sicherheitsrisiko des Versorgungsnetzes reduziert werden.

Es ist ferner denkbar, dass das Erfassen ein Erfassen von ersten Messdaten und zweiten Messdaten des Fluids umfasst, wobei die ersten Messdaten an einem ersten Netzpunkt und die zweiten Messdaten an einem zweiten Netzpunkt erfasst werden. Es kann im Rahmen der Erfindung vorgesehen sein, dass die ersten Messdaten und die zweiten Messdaten eine Odoriermittelkonzentration des Fluids umfassen. Es ist auch denkbar, dass die ersten Messdaten eine Odoriermittelkonzentration des Fluids und die zweiten Messdaten einen Brennwert des Fluids umfassen oder dass die ersten Messdaten einen Brennwert des Fluids und die zweiten Messdaten eine Odoriermittelkonzentration des Fluids umfassen. Es ist weiterhin denkbar, dass die ersten Messdaten durch eine erste Erfassungsvorrichtung an einem ersten Netzpunkt und die zweiten Messdaten durch eine zweite Erfassungsvorrichtung an einem zweiten Netzpunkt erfasst werden. Ferner kann es vorgesehen sein, dass dritte Messdaten, insbesondere durch eine dritte Erfassungsvorrichtung, an einem dritten Netzpunkt und/oder vierte Messdaten, insbesondere durch eine vierte Erfassungsvorrichtung, an einem vierten Netzpunkt erfasst werden. Es ist weiterhin denkbar, dass beliebig viele weitere Messdaten an beliebig vielen weiteren Netzpunkten des Versorgungsnetzes erfasst werden. Durch die Überwachung der Messdaten, insbesondere einer Odoriermittelkonzentration und/oder eines Brennwerts, des Fluids an verschiedenen Netzpunkten des Versorgungsnetzes kann die Sicherheit und/oder die Kundenzufriedenheit in dem gesamten Versorgungsnetz verbessert werden.

Es ist ferner denkbar, dass der erste Netzpunkt und der zweite Netzpunkt des Versorgungsnetzes entfernt voneinander angeordnet sind, wobei die Entfernung insbesondere zumindest 5 km, vorzugsweise zumindest 10 km, besonders bevorzugt zumindest 20 km, beträgt. Ferner kann es vorgesehen sein, dass ein dritter Netzpunkt und/oder ein vierter Messpunkt jeweils entfernt vom ersten und zweiten Netzpunkt angeordnet ist, wobei die Entfernung insbesondere zumindest 5 km, vorzugsweise zumindest 10 km, besonders bevorzugt zumindest 20 km, beträgt. Bei den Netzpunkten handelt es sich vorzugsweise um Endpunkte des Versorgungsnetzes, wobei die Endpunkte insbesondere (temporär) einen niedrigen Durchsatz des Fluids aufweisen. Dadurch wird der Vorteil erzielt, dass durch die Überwachung der Messdaten des Fluids im gesamten Versorgungsnetz, insbesondere an Endpunkten des Versorgungsnetzes, die Sicherheit und/oder die Kundenzufriedenheit verbessert werden.

Ferner kann es im Rahmen der Erfindung vorgesehen sein, dass das Auswerten einen Vergleich zwischen den ersten Messdaten und den zweiten Messdaten umfasst. In anderen Worten kann es vorgesehen sein, dass das Auswerten ein Differenzbilden zwischen den ersten Messdaten und den zweiten Messdaten durch die zentrale Steuereinheit umfasst, wobei insbesondere eine Abweichung zwischen den ersten Messdaten und den zweiten Messdaten ermittelt wird. Es kann ferner vorgesehen sein, dass bei einer ermittelten Abweichung zwischen den ersten Messdaten und den zweiten Messdaten, insbesondere bei einer ermittelten Abweichung größer als 10 %, bevorzugt größer als 5 %, besonders bevorzugt größer als 1 %, ein Alarmsignal durch die zentrale Steuereinheit ausgegeben wird. Das Alarmsignal kann vorzugsweise als akustisches und/oder als optisches Alarmsignal ausgegeben werden. Insbesondere kann das Alarmsignal über eine optische Anzeigevorrichtung der zentralen Steuereinheit ausgegeben werden. Zusätzlich oder alternativ kann das Alarmsignal an ein mobiles Gerät, vorzugsweise an ein Smartphone, eines Mitarbeiters eines Netzanbieters und/oder an einen Verbraucher gesendet werden. Alternativ oder zusätzlich kann es vorgesehen sein, dass bei einer ermittelten Abweichung zwischen den ersten Messdaten und den zweiten Messdaten, insbesondere bei einer ermittelten Abweichung größer als 10 %, bevorzugt größer als 5 %, besonders bevorzugt größer als 1 %, eine Kalibrierung, vorzugsweise eine Selbstkalibrierung, der ersten und/oder zweiten Erfassungsvorrichtungen initiiert wird. Es ist weiterhin denkbar, dass das Auswerten ferner einen Vergleich der ersten Messdaten und/oder zweiten Messdaten mit dritten Messdaten und/oder vierten Messdaten umfasst, wobei insbesondere eine Abweichung zwischen den Messdaten durch die zentrale Steuereinheit ermittelt wird. Dadurch kann insgesamt der Vorteil erzielt werden, dass die Sicherheit des Versorgungsnetzes erhöht wird. Eine Einhaltung gesetzlicher und/oder vertraglicher Anforderungen, wie eine geforderte Odoriermittelkonzentration oder ein geforderter Brennwert, des Fluids kann im gesamten Versorgungsnetz gewährleistet werden. Ferner können durch den Vergleich von verschiedenen Messdaten an verschiedenen Netzpunkten Ablagerungen von Odoriermittel lokalisiert werden, indem lokal reduzierte Odoriermittelkonzentrationen erkannt werden können. Weiterhin können mittels Kalibrierungen der Erfassungsvorrichtungen fehlerhafte Erfassungsvorrichtungen identifiziert und ausgetauscht werden.

Im Rahmen der Erfindung kann ferner vorgesehen sein, dass das Verfahren ferner die folgenden Schritte umfasst:
- Erfassen einer Odoriermitteleinspeisemenge, die durch die Odoriermitteleinspeisevorrichtung in das Versorgungsnetz eingespeist wird, an einem Odoriermitteleinspeisepunkt des Versorgungsnetzes,
- Übertragen der Odoriermitteleinspeisemenge an die zentrale Steuereinheit,
- Auswerten der Odoriermitteleinspeisemenge durch die zentrale Steuereinheit,
- Ansteuern der Odoriermitteleinspeisevorrichtung anhand der Odoriermitteleinspeisemenge durch die zentrale Steuereinheit.

Unter einem Erfassen einer Odoriermitteleinspeisemenge kann ein Bestimmen einer Menge zumindest eines Odoriermittels, die durch die Odoriermitteleinspeisevorrichtung in das Versorgungsnetz eingeführt wird, verstanden werden. Beispielsweise kann das Erfassen der Odoriermitteleinspeisemenge stündlich, täglich oder wöchentlich erfolgen. Unter einem Odoriermitteleinspeisepunkt kann insbesondere ein Netzpunkt des Versorgungsnetzes verstanden werden, an dem die Odoriermitteleinspeisevorrichtung angeordnet ist. Das Erfassen einer Odoriermitteleinspeisemenge erfolgt insbesondere durch eine Odoriermittelerfassungsvorrichtung, wobei die Odoriermittelerfassungsvorrichtung vorzugsweise als Durchflussmesser, bevorzugt als Coriolis-Durchflussmesser oder Ultraschall-Durchflussmesser, ausgebildet ist. Es ist ferner denkbar, dass die Odoriermittelerfassungsvorrichtung in oder an der Odoriermitteleinspeisevorrichtung angeordnet ist. Ferner kann die Odoriermittelerfassungsvorrichtung unter oder neben der Odoriermitteleinspeisevorrichtung angeordnet sein. Dabei kann die Odoriermittelerfassungsvorrichtung in einer Entfernung zwischen 10 cm und 100 m, vorzugsweise zwischen 50 cm und 50 m, besonders bevorzugt zwischen 1 m und 25 m, angeordnet sein. Ferner kann die Odoriermitteleinspeisevorrichtung eine Dosiervorrichtung mit einer einem integrierten Messsystem zur Messung der Odoriermitteleinspeisemenge umfassen. Unter einem Übertragen der Odoriermitteleinspeisemenge kann ein Senden der erfassten Odoriermitteleinspeisemenge an die zentrale Steuereinheit, vorzugsweise an eine Kommunikationsschnittstelle der zentralen Steuereinheit, verstanden werden. Die Odoriermittelerfassungsvorrichtung umfasst insbesondere eine Kommunikationsschnittstelle, wobei das Übertragen der Odoriermitteleinspeisemenge an die zentrale Steuereinheit vorzugsweise über die Kommunikationsschnittstelle der Odoriermittelerfassungs-vorrichtung erfolgt. Das Übertragen der Odoriermitteleinspeisemenge an die zentrale Steuereinheit kann über eine drahtlose Datenverbindung, insbesondere eine Funkverbindung, vorzugsweise eine GSM-Datenverbindung (Global System for Mobile Communications), erfolgen. Unter einem Auswerten der Odoriermitteleinspeisemenge durch die zentrale Steuereinheit kann insbesondere ein Verarbeiten der Odoriermitteleinspeisemenge durch die zentrale Steuereinheit verstanden werden. Das Auswerten umfasst vorzugsweise eine Mengendifferenzierung zwischen der Odoriermitteleinspeisemenge und den Messdaten durch die zentrale Steuereinheit. Unter einem Ansteuern der Odoriermitteleinspeisevorrichtung anhand der Odoriermitteleinspeisemenge durch die zentrale Steuereinheit kann insbesondere ein Betreiben einer Dosiervorrichtung der Odoriermitteleinspeisevorrichtung verstanden werden. Ferner kann die Odoriermitteleinspeisevorrichtung eine Impfdüse und/oder einen Injektor zur Einspeisung eines Odoriermittels in eine Versorgungsleitung eines Versorgungsnetzes aufweisen. Durch die Ansteuerung der Odoriermitteleinspeisevorrichtung kann eine Dosierung der einzuleitenden Menge zumindest eines Odoriermittels eingestellt werden. Dadurch kann der Vorteil erzielt werden, dass fehlerhafte Odoriermitteleinspeisemengen erkannt und behoben werden können. Ferner kann durch den Ausschluss fehlerhafter Odoriermitteleinspeisemengen bei der Überwachung von Messdaten, insbesondere einer Odoriermittelkonzentration, des Fluids ein Rückschluss auf mögliche Ablagerungen von Odoriermittel geschlossen werden. Ferner kann durch die Berücksichtigung der Odoriermitteleinspeisemenge eine ausreichende Odoriermitteleinspeisung zur Erfüllung der gesetzlichen Anforderungen zur Odoriermittelkonzentration gewährleistet werden.

Im Rahmen der Erfindung kann ferner vorgesehen sein, dass das Erfassen ein Erfassen der Ist-Odoriermitteleinspeisemenge umfasst, wobei das Auswerten einen Vergleich der Ist-Odoriermitteleinspeisemenge mit zumindest einem vorgegebenen Sollwert umfasst. Unter der Ist-Odoriermitteleinspeisemenge kann eine aktuelle Ist-Odoriermitteleinspeisemenge (Echtzeit-Odoriermitteleinspeisemenge) verstanden werden. In anderen Worten kann unter der Ist-Odoriermitteleinspeisemenge eine aktuelle in das Versorgungsnetz eingeleitete Menge zumindest eines Odoriermittels, insbesondere Tetrahydrothiophen (THT), verstanden werden. Unter einem Vergleich der Ist-Odoriermitteleinspeisemenge mit einem vorgegebenen Sollwert kann ein Differenzbilden zwischen der Ist-Odoriermitteleinspeisemenge und dem vorgegebenen Sollwert verstanden werden. Dabei kann der vorgegebene Sollwert für die Odoriermitteleinspeisemenge für verschiedene Odoriermitteleinspeisevorrichtung unterschiedlich sein kann. Der Vergleich kann insbesondere das Ermitteln einer Abweichung der Ist-Odoriermitteleinspeisemenge von dem vorgegebenen Sollwert umfassen. Unter einer Abweichung kann ein Unterschreiten und/oder Überschreiten des vorgegebenen Sollwerts durch die Ist- Odoriermitteleinspeisemenge verstanden werden. Es kann ferner vorgesehen sein, dass bei einer ermittelten Abweichung der Ist-Odoriermitteleinspeisemenge von einem vorgegebenen Sollwert, insbesondere bei einer ermittelten Abweichung größer als 10 %, bevorzugt größer als 5 %, besonders bevorzugt größer als 1 %, ein Alarmsignal durch die zentrale Steuereinheit ausgegeben wird. Das Alarmsignal kann vorzugsweise als akustisches und/oder als optisches Alarmsignal ausgegeben werden. Insbesondere kann das Alarmsignal über eine optische Anzeigevorrichtung der zentralen Steuereinheit ausgegeben werden. Zusätzlich oder alternativ kann das Alarmsignal an ein mobiles Gerät, vorzugsweise an ein Smartphone, eines Mitarbeiters eines Netzanbieters und/oder an eines Verbrauchers gesendet werden. Dadurch kann insgesamt der Vorteil erzielt werden, dass eine erhöhte Sicherheit in dem Versorgungsnetz erreicht wird. Bei einem Vergleich der aktuellen Odoriermitteleinspeisemenge von vorgegebenen Sollwerten kann bei einer Abweichung eine Korrektur der Odoriermitteleinspeisemenge vorgenommen werden. Dadurch kann zu jeder Zeit eine ausreichende Odoriermittelkonzentration im Versorgungsnetz gewährleistet werden, sodass bei einer Leckage austretendes Gas frühzeitig erkannt werden kann.

Im Rahmen der Erfindung kann ferner vorgesehen sein, dass das Auswerten eine Mengendifferenzierung zwischen der Odoriermitteleinspeisemenge und den Messdaten durch die zentrale Steuereinheit umfasst. Unter einer Mengendifferenzierung kann ein Herstellen einer Beziehung zwischen der Odoriermitteleinspeisemenge und der Messdaten verstanden werden. Das Auswerten kann ferner einen Vergleich einer erfassten Ist-Odoriermitteleinspeisemenge mit zumindest einem vorgegebenen Sollwert umfassen. Zusätzlich oder alternativ kann das Auswerten einen Vergleich von erfassten Ist-Messdaten mit zumindest einem vorgegebenen Grenzwert umfassen. Unter einem Vergleich kann in beiden Fällen ein Ermitteln einer Abweichung der Odoriermitteleinspeisemenge und/oder der Messdaten von einem vorgegebenen Sollwert und/oder Grenzwert verstanden werden. Im Falle eines Ermittelns einer signifikanten Abweichung der erfassten Messdaten, insbesondere einer Odoriermittelkonzentration, des Fluids von einem vorgegebenen Grenzwert, wobei keine signifikante Abweichung der Odoriermitteleinspeisemenge von einem vorgegebenen Sollwert ermittelt wird, kann auf eine Störung im Versorgungsnetz, wie beispielsweise eine Ablagerung eines Odoriermittels in zumindest einer Versorgungsleitung, rückgeschlossen werden. Bei einer Ermittlung einer signifikanten Abweichung der Odoriermitteleinspeisemenge von einem vorgegebenen Sollwert kann die Odoriermitteleinspeisevorrichtung zur Einstellung einer in das Versorgungsnetz einzuspeisenden Odoriermittelmenge angesteuert werden, um die Odoriermittelkonzentration anzupassen. Unter einer signifikanten Abweichung kann insbesondere eine Abweichung größer als 10 %, vorzugsweise größer als 5 %, besonders bevorzugt größer als 1 % verstanden werden. Dadurch kann insgesamt der Vorteil erzielt werden, dass gesetzliche und/oder vertragliche Vorgaben zu den Parametern des Fluids, insbesondere zu einer Odoriermittelkonzentration des Fluids, eingehalten werden können. Dadurch kann insgesamt die Sicherheit in dem Versorgungsnetz erhöht werden.

Es ist im Rahmen der Erfindung ferner denkbar, dass die Odoriermitteleinspeisevorrichtung an einem Odoriermitteleinspeisepunkt angeordnet ist, wobei der Netzpunkt und der Odoriermitteleinspeisepunkt entfernt voneinander angeordnet sind, wobei die Entfernung insbesondere zumindest 5 km, vorzugsweise zumindest 10 km, besonders bevorzugt zumindest 20 km, beträgt. Unter einem Odoriermitteleinspeisepunkt kann insbesondere ein Netzpunkt des Versorgungsnetzes verstanden werden, an dem eine Einspeisung zumindest eines Odoriermittels, insbesondere Tetrahydrothiophen (THT), in das Versorgungsnetz erfolgt. Das Odoriermittel kann dabei insbesondere in die zumindest eine Versorgungsleitung des Versorgungsnetzes über die Odoriermitteleinspeisevorrichtung eingespeist werden. Insbesondere umfasst die Odoriermitteleinspeisevorrichtung eine Impfdüse zur Einspeisung des Odoriermittels, wobei die Impfdüse vorzugsweise innerhalb der zumindest einen Versorgungsleitung angeordnet ist. An dem Netzpunkt des Versorgungsnetzes kann das Erfassen der Messdaten des Fluids, insbesondere über eine Erfassungsvorrichtung, erfolgen. Das Versorgungsnetz kann vorzugsweise einen ersten und einen zweiten Netzpunkt umfassen, wobei der erste und der zweite Netzpunkt entfernt voneinander angeordnet sind, wobei die Entfernung insbesondere zumindest 5 km, vorzugsweise zumindest 10 km, besonders bevorzugt zumindest 20 km, beträgt. Der Odoriermitteleinspeisepunkt kann dabei entfernt von dem ersten und dem zweiten Netzpunkt angeordnet sein, wobei die Entfernung insbesondere zumindest 5 km, vorzugsweise zumindest 10 km, besonders bevorzugt zumindest 20 km, beträgt. Bei dem Netzpunkt handelt es sich vorzugsweise um einen Endpunkt des Versorgungsnetzes, an dem insbesondere (temporär) ein geringer Durchsatz des Fluids erfolgt.

Das Versorgungsnetz kann vorzugsweise mehrere Odoriermitteleinspeisevorrichtungen an einem einzigen Odoriermitteleinspeisepunkt und/oder an unterschiedlichen Odoriermitteleinspeisepunkten aufweisen. Die unterschiedlichen Odoriermitteleinspeisepunkten sind insbesondere entfernt voneinander angeordnet, wobei die Entfernung insbesondere zumindest 5 km, vorzugsweise zumindest 10 km, besonders bevorzugt zumindest 20 km, beträgt. Der Odoriermitteleinspeisepunkt befindet sich insbesondere in einer örtlichen Gasdruckregel- und Messanlage (GDRM-Anlage). Durch die entfernte Anordnung des Netzpunktes zur Erfassung der Messdaten, insbesondere einer Odoriermittelkonzentration, zu Odoriermitteleinspeisepunkt kann eine Überwachung der Messdaten, insbesondere der Odoriermittelkonzentration, im gesamten Versorgungsnetz, vorzugsweise auch an Endpunkten, sichergestellt werden. Somit wird insgesamt die Sicherheit des Versorgungsnetzes erhöht, da bei einer möglichen Leckage austretendes Gas bei einer ausreichenden Odorierungskonzentration frühzeitig durch Anwesende erkannt werden kann.

Weiterhin ist denkbar, dass das Verfahren ferner die folgenden Schritte umfasst:
- Erfassen einer Füllstandhöhe in einem Odoriermittelvorratstank an einem Odoriermitteleinspeisepunkt des Versorgungsnetzes,
- Übertragen der Füllstandhöhe an die zentrale Steuereinheit,
- Auswerten der Füllstandhöhe durch die zentralen Steuereinheit,
- Ansteuern der Odoriermitteleinspeisevorrichtung anhand der Füllstandhöhe durch die zentrale Steuereinheit.

Unter einem Erfassen einer Füllstandhöhe kann das Bestimmen einer Odoriermittelmenge in einem Odoriermittelvorratstank verstanden werden. Beispielsweise kann das Erfassen der Füllstandhöhe stündlich, täglich oder wöchentlich erfolgen. Der Odoriermittelvorratstank ist vorzugsweise an einem Odoriermitteleinspeisepunkt des Versorgungsnetzes angeordnet. Insbesondere ist der Odoriermittelvorratstank mit der Odoriermitteleinspeisevorrichtung fluidtechnisch verbunden, sodass ein Odoriermittel aus dem Odoriermittelvorratstank an die Odoriermitteleinspeisevorrichtung bereitgestellt wird. Das Erfassen der Füllstandhöhe erfolgt insbesondere durch eine Füllstanderfassungsvorrichtung, vorzugsweise einen Füllstandsensor, besonders bevorzugt einen Ultraschall-Füllstandsensor. Unter einem Übertragen der Füllstandhöhe kann insbesondere ein Senden der erfassten Füllstandhöhe, vorzugsweise durch eine Kommunikationsschnittstelle der Füllstanderfassungsvorrichtung an die zentrale Steuereinheit, vorzugsweise an eine Kommunikationsschnittstelle der zentralen Steuereinheit. Das Übertragen der Füllstandhöhe an die zentrale Steuereinheit kann über eine drahtlose Datenverbindung, insbesondere eine Funkverbindung, vorzugsweise eine GSM-Datenverbindung, erfolgen. Unter einem Auswerten der Füllstandhöhe kann ein Verarbeiten der Füllstandhöhe durch die zentrale Steuereinheit verstanden werden. Dabei kann die erfasste Füllstandhöhe mit einem vorgegebenen Schwellenwert verglichen werden, wobei insbesondere ein Unterschreiten und/oder Überschreiten des Schwellenwertes durch die Füllstandhöhe ermittelt wird. Bei einem ermittelten Unterschreiten und/oder Überschreiten kann vorzugsweise ein Alarmsignal durch die zentrale Steuereinheit ausgegeben werden. Ferner kann das Auswerten eine Mengendifferenzierung zwischen der Füllstandhöhe und einer Odoriermitteleinspeisemenge umfassen. Die Odoriermitteleinspeisemenge ist insbesondere die Menge zumindest eines Odoriermittels, die durch die Odoriermitteleinspeisevorrichtung in das Versorgungsnetz eingespeist wird. Unter einem Ansteuern der Odoriermitteleinspeisevorrichtung kann eine Anpassung der Odoriermitteleinspeisemenge anhand der Füllstandhöhe durch die zentrale Steuereinheit verstanden werden. Das Ansteuern umfasst vorzugsweise das Betreiben einer Dosiervorrichtung der Odoriermitteleinspeisevorrichtung. Dadurch kann eine Dosierung der Einspeisemenge zumindest eines Odoriermittels geregelt werden. Insgesamt kann somit ein besonders präzises Ansteuern der Odoriermitteleinspeisevorrichtung durch die zentrale Steuereinheit erfolgen. Bei geringen Restmengen eines Odoriermittels in dem Odoriermittelvorratstank kann eine Anpassung einer Förderleistung der Odoriermitteleinspeisevorrichtung erforderlich sein. Somit kann eine ausreichende Odoriermittelkonzentration im gesamten Versorgungsnetz ermöglicht und somit die Sicherheit des Versorgungsnetzes erhöht werden.

Im Rahmen der Erfindung kann ferner vorgesehen sein, dass das Erfassen ein Erfassen einer Ist-Füllstandhöhe umfasst, wobei das Auswerten der Füllstandhöhe einen Vergleich der Ist-Füllstandhöhe mit einem vorgegebenen unteren Schwellenwert und/oder einem vorgegebenen oberen Schwellenwert umfasst. Unter der Ist-Füllstandhöhe kann eine aktuelle Füllstandhöhe zumindest eines Odoriermittels in dem Odoriermittelvorratstank verstanden werden. Der Vergleich kann insbesondere ein Ermitteln eines Unterschreitens des vorgegebenen unteren Schwellenwerts und/oder eines Überschreiten des vorgegebenen oberen Schwellenwerts durch die zentrale Steuereinheit umfassen. Bei einem ermittelten Überschreiten des vorgegebenen oberen Schwellenwerts und/oder Unterschreiten des vorgegebenen unteren Schwellenwerts kann durch die zentrale Steuereinheit ein Alarmsignal ausgegeben werden. Das Alarmsignal kann vorzugsweise als akustisches und/oder als optisches Alarmsignal ausgegeben werden. Insbesondere kann das Alarmsignal über eine optische Anzeigevorrichtung der zentralen Steuereinheit ausgegeben werden. Zusätzlich oder alternativ kann das Alarmsignal an ein mobiles Gerät, vorzugsweise an ein Smartphone, eines Mitarbeiters eines Netzanbieters und/oder an einen Verbraucher gesendet werden. Die Überwachung der Füllstandhöhe ermöglicht es insbesondere, die Gefahr eines Leerlaufens und/oder Überlaufens des Odoriermittels im Odoriermittelvorratstank zu reduzieren. Darüber hinaus kann dadurch sichergestellt werden, dass stets eine ausreichende Menge an Odoriermittel für den störungsfreien Betrieb der Odoriermitteleinspeisevorrichtung verfügbar ist, wodurch eine erforderliche Odoriermittelkonzentration im Versorgungsnetz gewährleistet wird.

Es kann weiterhin vorgesehen sein, dass das Verfahren ferner zumindest einen der folgenden Schritte umfasst:
- Initiieren einer, insbesondere automatisierten, Befüllung des Odoriermittelvorratstanks mit zumindest einem Odoriermittel durch die zentrale Steuereinheit bei Unterschreiten eines unteren Schwellenwertes durch die Füllstandhöhe, vorzugsweise eine Ist-Füllstandhöhe, und/oder
- Ausgeben eines Abschlusssignals durch die zentrale Steuereinheit bei Erreichen eines oberen Schwellenwertes durch die Füllstandhöhe, vorzugsweise eine Ist-Füllstandhöhe, bei einer Befüllung des Odoriermittelvorratstanks mit zumindest einem Odoriermittel.

Das Initiieren einer, insbesondere automatisierten, Befüllung des Odoriermittelvorratstanks durch die zentrale Steuereinheit kann das Öffnen eines Ventils des Odoriermittelvorratstanks und/oder das Starten eines Pumpensystems umfassen. Dabei kann der Odoriermittelvorratstank über eine Förderleitung mit einem Odoriermittellagertank verbunden sein. Die Förderleitung ist vorzugsweise dazu eingerichtet, bei einem Initiieren einer Befüllung zumindest ein Odoriermittel aus dem Odoriermittellagertank in den Odoriermittelvorratstank zu transportieren. Alternativ oder zusätzlich kann das Initiieren einer Befüllung ein Benachrichtigen eines Anlagenverantwortlichen, bspw. durch Senden eines Hinweissignals zur Notwendigkeit einer Befüllung an ein mobiles Gerät des Anlagenverantwortlichen, umfassen. Das Abschlusssignal kann vorzugsweise als ein akustisches und/oder optisches Abschlusssignal durch die zentrale Steuereinheit ausgegeben werden. Insbesondere kann das Abschlusssignal über eine optische Anzeigevorrichtung der zentralen Steuereinheit ausgegeben werden. Zusätzlich oder alternativ kann das Abschlusssignal an ein mobiles Gerät, vorzugsweise an ein Smartphone, eines Mitarbeiters eines Netzanbieters gesendet werden. Dadurch können insgesamt Personal- und/oder Materialressourcen eingespart werden, da eine Initiierung und/oder Überwachung der Befüllung automatisiert werden kann.

Erfindungsgemäß ist nach einem zweiten Erfindungsaspekt ein System zur Steuerung einer Odoriermitteleinspeisung in zumindest einem Versorgungsnetz vorgesehen, wobei das System insbesondere dazu eingerichtet ist, ein Verfahren gemäß einem ersten Erfindungsaspekt auszuführen, wobei das System zumindest Folgendes umfasst:
- zumindest eine Versorgungsleitung für ein Fluid,
- zumindest eine Odoriermitteleinspeisevorrichtung zur Einspeisung zumindest eines Odoriermittels in das Versorgungsnetz,
- zumindest eine Erfassungsvorrichtung zur Erfassung von Messdaten des Fluids an zumindest einem Netzpunkt des Versorgungsnetzes,
- eine zentrale Steuereinheit zur Steuerung der zumindest einen Odoriermitteleinspeisevorrichtung anhand der Messdaten.

Unter einer Versorgungsleitung kann insbesondere eine Gasversorgungsleitung verstanden werden. Die Versorgungsleitung kann insbesondere aus Metall, vorzugsweise Stahl, und/oder aus Kunststoff, vorzugsweise aus Polyethylen (PE) und/oder Polyvinylchlorid (PVC), gefertigt sein. Das Versorgungsnetz kann vorzugsweise ein Gasversorgungsnetz sein. Das Fluid kann zumindest ein Gas, insbesondere Erdgas, Biogas, Flüssiggas und/oder Wasserstoff, umfassen. Ferner kann das Fluid ein Gasgemisch, vorzugsweise aus Erdgas und Wasserstoff, aufweisen. Weiterhin kann das Fluid zumindest eine Flüssigkeit, insbesondere Heizöl, Benzin und/oder Diesel umfassen. Die Odoriermitteleinspeisevorrichtung kann insbesondere eine Dosierungsvorrichtung zur Regelung einer Einspeisemenge des Odoriermittels umfassen. Ferner kann die Odoriermitteleinspeisevorrichtung eine Impfdüse und/oder einen Injektor zur Einspeisung des Odoriermittels in die Versorgungsleitung des Versorgungsnetzes aufweisen. Die Impfdüse kann insbesondere als ein Tauchrohr ausgebildet sein, wobei das Tauchrohr vorzugsweise in der Versorgungsleitung angeordnet ist. Die Odoriermitteleinspeisevorrichtung ist vorzugsweise an einem Odoriermitteleinspeisepunkt, insbesondere in einer örtlichen Gasdruckregel- und Messanlage (GDRM-Anlage), angeordnet. Das Odoriermittel kann vorzugsweise Tetrahydrothiophen (THT) und/oder tert-Butylmercaptan (TBM) umfassen. Die Erfassungsvorrichtung zur Erfassung von Messdaten kann vorzugsweise einen chemischen Sensor und/oder einen optischen Sensor aufweisen. Ferner kann die Erfassungsvorrichtung ein Massenspektrometer, ein Gaschromatograph und/oder ein Brennwertkalorimeter umfassen. Dabei bietet insbesondere die Verwendung eines Gaschromatographen als Erfassungsvorrichtung den Vorteil einer besonders präzisen und effizienten Erfassung von Messdaten, insbesondere einer Odoriermittelkonzentration, eines Fluids. Durch einen Gaschromatographen können bereits geringe Abweichungen einer Odoriermittelkonzentration von einem vorgegebenen Grenzwert erkannt werden. Der Netzpunkt kann insbesondere ein Endpunkt des Versorgungsnetzes sein. Der Endpunkt kann vorzugsweise ein Netzpunkt mit geringem Durchsatz des Fluids sein. Bei saisonal genutzten Ferienhäusern oder Wohngebäuden ohne Heizbetrieb im Sommer kann beispielsweise ein geringer Fluiddurchsatz entstehen. Die zentrale Steuereinheit kann insbesondere ein übergeordnetes Kontrollmodul sein. Die zentrale Steuereinheit weist vorzugsweise eine Kommunikationsschnittstelle auf, wobei die zentrale Steuereinheit insbesondere dazu eingerichtet ist, mittels der Kommunikationsschnittstelle eine, insbesondere bidirektionale, Kommunikationsverbindung mit der Erfassungsvorrichtung, insbesondere einer Kommunikationsschnittstelle der Erfassungsvorrichtung, herzustellen. Die zentrale Steuereinheit ist vorzugsweise dazu eingerichtet, die durch die Erfassungsvorrichtung erfassten Messdaten zu empfangen, auszuwerten und die Odoriermitteleinspeisevorrichtung anhand der Messdaten anzusteuern. Unter einem Auswerten der Messdaten des Fluids kann ein Verarbeiten der Messdaten durch die zentrale Steuereinheit verstanden werden. Das Auswerten der Messdaten kann insbesondere einen Vergleich der erfassten, insbesondere aktuellen, Messdaten mit zumindest einem vorgegebenen Grenzwert umfassen. Anhand des Vergleichs können Abweichungen der erfassten Messdaten, insbesondere einer Odoriermittelkonzentration und/oder eines Brennwerts, von gesetzlich vorgeschriebenen Vorgaben festgestellt werden. Somit kann durch eine kontinuierliche Überwachung der Messdaten, insbesondere der Odoriermittelkonzentration und/oder des Brennwerts, des Fluids die Sicherheit des Versorgungsnetzes durch Einhaltung der gesetzlichen Vorgaben erhöht werden sowie eine Zufriedenheit von Verbrauchern durch eine zuverlässige Versorgung mit einem Gas mit dem gewünschten Brennwert sichergestellt werden. Durch eine ausreichende Odoriermittelkonzentration in dem gesamten Versorgungsnetz kann sichergestellt werden, dass bereits geringe Mengen von austretendem Gas bei Leckagen erkannt und die Leckagen somit lokalisiert und beseitigt werden können. Ferner können aufwendige manuelle Messungen und Nachjustierungen der Odoriermittelkonzentration vor Ort vermieden werden. Dadurch können Personal- und Materialressourcen eingespart werden.

Im Rahmen der vorliegenden Erfindung ist es ferner denkbar, dass die zumindest eine Erfassungsvorrichtung innerhalb oder an der zumindest einen Versorgungsleitung und/oder innerhalb oder an einem Kundenanwendungsgerät und/oder innerhalb oder an einer Bypassleitung angeordnet ist. Die Erfassungsvorrichtung kann vorzugsweise einen chemischen und/oder optischen Sensor und/oder einen Gaschromatographen umfassen. Das Kundenanwendungsgerät kann eine Heizung, ein Herd, eine technische Produktionsanlage und/oder eine gasbetriebene Turbine sein.

Unter einer Bypassleitung kann eine Rohrleitung und/oder ein Kanal in Form eines alternativen Strömungswegs verstanden werden, um einen Hauptstromweg, hier die Hauptversorgungsleitung, zu umgehen.

Die Bypassleitung kann vorzugsweise ein Zulauf- und ein Rücklaufventil umfassen, wobei das Zulauf- und ein Rücklaufventil vorzugsweise durch die zentrale Steuereinheit steuerbar sind. Dadurch kann bei einer Anfrage von Messdaten durch die zentrale Steuereinheit an die Erfassungsvorrichtung das Zulaufventil durch die zentrale Steuereinheit geöffnet und das Fluid von der Versorgungsleitung in die Bypassleitung geleitet werden. Die zentrale Steuereinheit kann ferner dazu eingerichtet sein, das Zulaufventil zu schließen und das Rücklaufventil zu öffnen, um das Fluid in die Versorgungsleitung zurückzuführen. Dadurch können durch die Erfassungsvorrichtung Messdaten des Fluids auf Anfrage durch die zentrale Steuereinheit in der Bypassleitung gemessen werden. Somit wird eine Beeinträchtigung des Fluidstroms durch eine innerhalb der Versorgungsleitung angeordneten Erfassungsvorrichtung verhindert. Insgesamt kann somit eine präzise Erfassung von Messdaten, insbesondere einer Odoriermittelkonzentration und/oder eines Brennwertes, des Fluids in dem Versorgungsnetz ermöglicht und dadurch die Sicherheit des Versorgungsnetzes erhöht werden.

Es ist weiterhin denkbar, dass die Odoriermitteleinspeisevorrichtung an einem Odoriermitteleinspeisepunkt angeordnet ist, wobei der Netzpunkt und der Odoriermitteleinspeisepunkt entfernt voneinander angeordnet sind, wobei die Entfernung insbesondere zumindest 5 km, vorzugsweise zumindest 10 km, besonders bevorzugt zumindest 20 km, beträgt. Unter einem Odoriermitteleinspeisepunkt kann insbesondere ein Netzpunkt des Versorgungsnetzes verstanden werden, an dem eine Einspeisung zumindest eines Odoriermittels, insbesondere Tetrahydrothiophen (THT), in das Versorgungsnetz erfolgt. Das Odoriermittel kann dabei insbesondere in die zumindest eine Versorgungsleitung des Versorgungsnetzes über die Odoriermitteleinspeisevorrichtung eingespeist werden. Insbesondere umfasst die Odoriermitteleinspeisevorrichtung eine Impfdüse zur Einspeisung des Odoriermittels, wobei die Impfdüse vorzugsweise innerhalb der zumindest einen Versorgungsleitung angeordnet ist. An dem Netzpunkt ist vorzugsweise die Erfassungsvorrichtung das Erfassen der Messdaten angeordnet. Das Versorgungsnetz kann vorzugsweise einen ersten und einen zweiten Netzpunkt umfassen, wobei der erste und der zweite Netzpunkt entfernt voneinander angeordnet sind, wobei die Entfernung insbesondere zumindest 5 km, vorzugsweise zumindest 10 km, besonders bevorzugt zumindest 20 km, beträgt. Der Odoriermitteleinspeisepunkt kann dabei entfernt von dem ersten und dem zweiten Netzpunkt angeordnet sein, wobei die Entfernung insbesondere zumindest 5 km, vorzugsweise zumindest 10 km, besonders bevorzugt zumindest 20 km, beträgt. Bei dem Netzpunkt handelt es sich vorzugsweise um einen Endpunkt des Versorgungsnetzes, an dem insbesondere (temporär) ein geringer Durchsatz des Fluids erfolgt. Das Versorgungsnetz kann vorzugsweise mehrere Odoriermitteleinspeisevorrichtungen an einem einzigen Odoriermitteleinspeisepunkt und/oder an unterschiedlichen Odoriermitteleinspeisepunkten aufweisen. Die unterschiedlichen Odoriermitteleinspeisepunkte sind insbesondere entfernt voneinander angeordnet, wobei die Entfernung insbesondere zumindest 5 km, vorzugsweise zumindest 10 km, besonders bevorzugt zumindest 20 km, beträgt. Durch die entfernte Anordnung des Netzpunktes zur Erfassung der Messdaten, insbesondere einer Odoriermittelkonzentration, zu dem Odoriermitteleinspeisepunkt kann eine Überwachung der Messdaten, insbesondere der Odoriermittelkonzentration, im gesamten Versorgungsnetz, vorzugsweise auch an Endpunkten, sichergestellt werden. Dadurch wird insgesamt die Sicherheit des gesamten Versorgungsnetzes erhöht.

Im Rahmen der vorliegenden Erfindung kann vorgesehen sein, dass die Odoriermitteleinspeisevorrichtung eine Dosiervorrichtung zur Regelung der Odoriermitteleinspeisung in die zumindest eine Versorgungsleitung des Versorgungsnetzes umfasst. Die Dosiervorrichtung ist insbesondere dazu eingerichtet, eine Einspeisemenge des Odoriermittels einzustellen. Die Odoriermitteleinspeisemenge kann vorzugsweise anhand der durch die Erfassungsvorrichtung erfassten Messdaten angepasst werden. Die Dosiervorrichtung kann vorzugsweise als eine Pumpe und/oder eine Kapillare zur Regelung der Odoriermitteleinspeisung ausgebildet sein. Dadurch kann eine präzise Steuerung der Odoriermitteleinspeisemenge in dem Versorgungsnetz durch die zentrale Steuereinheit gewährleistet und die Sicherheit des Versorgungsnetzes somit verbessert werden.

Es kann weiterhin vorgesehen sein, dass die zentrale Steuereinheit ein Speichermodul umfasst, wobei das Speichermodul dazu eingerichtet ist, historische Daten zu speichern, und/oder wobei die zentrale Steuereinheit ein Vorhersagemodul umfasst, wobei das Vorhersagemodul dazu eingerichtet ist, anhand von historischen Daten eine Vorhersagesimulation durchzuführen. Die historischen Daten können Messdaten, eine Odoriermitteleinspeisemenge und/oder eine Füllstandhöhe umfassen. Vorzugsweise kann das Speichermodul zur Speicherung von erfassten Messdaten, erfassten Odoriermitteinspeisemengen und/oder erfassten Füllstandhöhen mehrerer Erfassungsvorgänge ausgestaltet sein. Beispielsweise kann das Vorhersagemodul zur Durchführung einer Mustererkennung anhand der historischen Daten, insbesondere anhand der Messdaten, der Odoriermitteleinspeisemenge und/oder der Füllstandhöhe eingerichtet sein. Ferner kann das Vorhersagemodul dazu eingerichtet sein, anhand von historischen Daten, insbesondere anhand von Messdaten und/oder zumindest einer Odoriermitteleinspeisemenge und/oder zumindest einer Füllstandhöhe, eine Vorhersagesimulation zur Vorhersage eines erwarteten Verlauf der Messdaten und/oder der Odoriermitteleinspeisemenge und/oder der Füllstandhöhe durchzuführen. Dabei können beispielsweise wetterbedingte, jahreszeitenbedingte oder temperaturbedingte Abweichungen bei den Messdaten und/oder den Odoriermitteleinspeisemengen erkannt werden. Vorzugsweise können Ist-Messdaten und/oder Ist-Odoriermitteleinspeisemengen mit den historischen Daten bei gleicher Wetterlage, Jahreszeit und/oder Temperatur verglichen werden. Wenn beispielsweise ein Verlauf von erfassten ersten Messdaten an einem ersten Netzpunkt gemessen wird, wobei die ersten Messdaten von einem Grenzwert und/oder von einem an einem zweiten Netzpunkt gemessenen Verlauf von erfassten zweiten Messdaten abweicht, kann auf eine Störung in dem Versorgungsnetz im Bereich des ersten Netzpunktes, beispielsweise auf eine vermehrte Ablagerung von Odoriermittel aufgrund veralteter Rohrmaterialien, rückgeschlossen werden. Durch die Speicherung und Nutzung historischer Daten kann eine umfassende Überwachung des Versorgungsnetzes und somit eine erhöhte Sicherheit des Versorgungsnetzes gewährleistet werden. Mögliche Störungen im Versorgungsnetz können schnell erkannt und behoben werden.

Es kann weiterhin vorgesehen sein, dass das System eine Vielzahl an Versorgungsnetzen umfasst, wobei jedes Versorgungsnetz eine zentrale Steuereinheit umfasst, wobei die zentralen Steuereinheiten der Versorgungsnetze insbesondere dazu eingerichtet sind, Messdaten an eine Cloud und/oder an einen externen Server zu übertragen, wobei die zentralen Steuereinheiten der Versorgungsnetze vorzugsweise indirekt über die Cloud und/oder den externen Server oder direkt miteinander in Kommunikationsverbindung stehen. Ferner kann jede zentrale Steuereinheit der Versorgungsnetze dazu eingerichtet sein, zusätzlich zumindest eine Odoriermitteleinspeisemenge und/oder eine Füllstandhöhe an die Cloud und/oder an den externen Server zu übertragen. Die Cloud und/oder der externe Server umfassen vorzugsweise eine Kommunikationsschnittstelle zur Kommunikation mit den zentralen Steuereinheiten der Versorgungsnetze. Jede zentrale Steuereinheit der Versorgungsnetze kann dazu eingerichtet sein, eine Bereitstellung von Messdaten und/oder zumindest einer Odoriermitteleinspeisemenge weiterer Versorgungsnetze bei der Cloud und/oder dem externen Server anzufragen. Ferner kann die jeweilige zentrale Steuereinheit der Versorgungsnetze dazu eingerichtet sein, Messdaten und/oder Odoriermitteleinspeisemengen der weiteren Versorgungsnetze von der Cloud und/oder dem externen Server, vorzugsweise über eine Kommunikationsschnittstelle der jeweiligen zentralen Steuereinheit, zu empfangen. Weiterhin kann die jeweilige Steuereinheit dazu eingerichtet sein die empfangenen Messdaten und/oder Odoriermitteleinspeisemengen auszuwerten, wobei die Messdaten und/oder die Odoriermitteleinspeisemengen anderer Versorgungsnetze vorzugsweise mit den erfassten Messdaten und/oder der erfassten Odoriermitteleinspeisemenge des jeweiligen Versorgungsnetzes zu vergleichen. Dabei kann beispielsweise durch die jeweilige zentrale Steuereinheit eine Abweichung der Messdaten und/oder der zumindest einen Odoriermitteleinspeisemenge des jeweiligen Versorgungsnetzes von den Messdaten und/oder Odoriermitteleinspeisemengen der anderen Versorgungsnetze ermittelt werden. Bei einer ermittelten Abweichung kann beispielsweise ein Rückschluss auf fehlerhafte Odoriermitteleinspeisevorrichtung und/oder veraltete, insbesondere für Odoriermittelablagerungen anfälliges, Rohrmaterialien in dem jeweiligen Versorgungsnetz gezogen werden und entsprechende Maßnahmen zur Erneuerung oder Auswechslungen vorgenommen werden. Vorzugsweise kann die jeweilige zentrale Steuereinheit der Versorgungsnetze dazu eingerichtet sein, einen Verlauf von Messdaten und/oder einen Verlauf von Odoriermitteleinspeisemengen der anderen Versorgungsnetze bei der Cloud und/oder dem externen Server abzurufen. Beispielsweise können über einen Zeitraum, insbesondere eine Woche oder einen Monat, täglich erfasste Messdaten und/oder Odoriermitteleinspeisemengen durch die zentrale Steuereinheit angefragt werden. Ferner können zu verschiedenen Zeitpunkten erfasste Messdaten und/oder Odoriermitteleinspeisemengen durch die zentrale Steuereinheit abgerufen werden. Falls beispielsweise die Messdaten, insbesondere eine Odoriermittelkonzentration, und/oder die zumindest eine Odoriermitteleinspeisemenge eines ersten Versorgungsnetzes, über einen Monat geringer ausfällt als bei einem zweiten Versorgungsnetz, kann auf veraltete Rohrmaterialien oder fehlerhafte Odoriermitteleinspeisevorrichtungen rückgeschlossen werden. Die zentralen Steuereinheiten der Versorgungsnetze können insbesondere über eine drahtlose Datenverbindung, vorzugsweise eine Funkverbindung, besonders bevorzugt eine GSM-Datenverbindung, in direkter Kommunikationsverbindung miteinander stehen. Die zentralen Steuereinheiten der Versorgungsnetze können ferner dazu eingerichtet sein, durch einen Datenaustausch mit anderen Versorgungsnetzen, insbesondere unter Verwendung eines künstlichen neuronalen Netzwerks, voneinander zu lernen und Steuerprozesse zu optimieren. Dadurch kann insbesondere der Ausbau von Infrastruktur in Städten oder Regionen verbessert werden, indem Versorgungsnetze miteinander verglichen werden. Somit können am besten geeignete Materialien oder Vorgehensweisen zur Odoriermitteleinspeisung erkannt und für zukünftige (Um)-Baumaßnahmen genutzt werden.

Die obenstehende Aufgabe wird ferner gelöst durch einen dritten Erfindungsaspekt. Der dritte Erfindungsaspekt umfasst ein Computerprogrammprodukt, umfassend Befehle, die das System nach dem zweiten Erfindungsaspekt dazu veranlassen, ein Verfahren nach dem ersten Erfindungsaspekt auszuführen. Damit ergeben sich in Bezug auf ein erfindungsgemäßes Computerprogrammprodukt die gleichen Vorteile, wie sie bereits in Bezug auf ein erfindungsgemäßes Verfahren und/oder ein erfindungsgemäßes System beschrieben worden sind.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Anhand der beigefügten Zeichnungen wird die Erfindung nachfolgend näher erläutert. Dabei zeigen jeweils schematisch:
- Fig. 1: eine schematische Darstellung eines Verfahrens zur Steuerung einer Odoriermitteleinspeisung in zumindest einem Versorgungsnetz,
- Fig. 2: eine Darstellung eines Systems zur Steuerung einer Odoriermitteleinspeisung in zumindest einem Versorgungsnetz,
- Fig. 3: eine Darstellung einer Anordnung einer Erfassungsvorrichtung in einer Versorgungsleitung des Versorgungsnetzes,
- Fig. 4: eine Darstellung einer Anordnung der Erfassungsvorrichtung in einem Kundenanwendungsgerät,
- Fig. 5: eine Darstellung einer Anordnung einer Erfassungsvorrichtung in einer Bypassleitung,
- Fig. 6: eine Darstellung einer Vielzahl von Versorgungsnetzen mit zentralen Steuereinheiten.

In den nachfolgenden Figuren werden für die gleichen technischen Merkmale, auch von unterschiedlichen Ausführungsbeispielen, die identischen Bezugszeichen verwendet.

Figur 1 zeigt ein Verfahren 100 zur Steuerung einer Odoriermitteleinspeisung in zumindest einem Versorgungsnetz 1, wobei das Versorgungsnetz 1 zumindest eine Versorgungsleitung 2 für ein Fluid und zumindest eine Odoriermitteleinspeisevorrichtung 3 umfasst. Das Verfahren 100 umfasst im ersten Schritt ein Erfassen 101 von Messdaten MD des Fluids an zumindest einem Netzpunkt 4 des Versorgungsnetzes 1. Ein weiterer Schritt des Verfahrens weist das Übertragen 102 der Messdaten MD des Fluids an eine zentrale Steuereinheit 5. Das Verfahren 100 umfasst in einem weiteren Schritt das Auswerten 103 der Messdaten MD des Fluids durch die zentrale Steuereinheit 5. Ein weiterer Schritt des Verfahrens 100 umfasst das Ansteuern 104 der Odoriermitteleinspeisevorrichtung 3 anhand der Messdaten MD des Fluids durch die zentrale Steuereinheit 5.

Die Messdaten MD des Fluids umfassen beispielsweise zumindest eine Odoriermittelkonzentration und/oder einen Brennwert des Fluids. Der Netzpunkt 4 kann an einer Versorgungsleitung in dem Versorgungsnetz angeordnet sein.

Das Erfassen 101 kann ein Erfassen von Ist-Messdaten MD_ist umfassen, wobei das Auswerten 103 einen Vergleich der Ist-Messdaten MD_ist mit zumindest einem vorgegebenen Grenzwert MD_grenz umfasst. Dabei kann vorzugsweise eine Abweichung der Ist-Messdaten MD_ist von dem vorgegebenen Grenzwert MD_grenz durch die zentrale Steuereinheit 5 ermittelt werden. Bei einer ermittelten Abweichung, insbesondere bei einer ermittelten Abweichung kann durch die zentrale Steuereinheit 5 ein, vorzugsweise akustisches und/oder optisches, Alarmsignal durch die zentrale Steuereinheit 5 ausgegeben werden. Das Alarmsignal kann über eine optische Anzeigevorrichtung 15 der zentralen Steuereinheit 5 ausgegeben werden. Zusätzlich oder alternativ kann das Alarmsignal an ein mobiles Gerät 16, vorzugsweise an ein Smartphone, eines Mitarbeiters eines Netzanbieters und/oder eines Verbrauchers gesendet werden. Ferner kann das Erfassen 101 ein Erfassen von ersten Messdaten MD_1 und zweiten Messdaten MD_2 des Fluids umfassen, wobei die ersten Messdaten MD_1 an einem ersten Netzpunkt 4.1 und die zweiten Messdaten MD_2 an einem zweiten Netzpunkt 4.2 erfasst werden. Dabei ist der erste Netzpunkt 4.1 vorzugsweise entfernt von dem zweiten Netzpunkt 4.2 angeordnet, wobei die Entfernung insbesondere zumindest 5 km, vorzugsweise zumindest 10 km, besonders bevorzugt zumindest 20 km, beträgt.

Vorzugsweise erfolgt das Erfassen 101 der Messdaten MD durch eine Erfassungsvorrichtung 9, wobei die Erfassungsvorrichtung 9 vorzugsweise einen optischen und/oder chemischen Sensor und/oder einen Gaschromatograph umfasst. Ferner können erste Messdaten MD_1 durch eine erste Erfassungsvorrichtung 9.1 und/oder zweite Messdaten MD_2 durch eine zweite Erfassungsvorrichtung 9.2 erfasst werden.

Das Übertragen 102 der Messdaten MD an die zentrale Steuereinheit 5 kann vorzugsweise über eine drahtlose Datenverbindung, insbesondere eine Funkverbindung, bevorzugt eine GSM-Datenverbindung, erfolgen. Die zentrale Steuereinheit umfasst insbesondere eine Kommunikationsschnittstelle 17 zur drahtlosen, insbesondere bidirektionalen, Kommunikation mit einer Kommunikationsschnittstelle 18 der Erfassungsvorrichtung 9, insbesondere einer Kommunikationsschnittstelle 18.1 der ersten Erfassungsvorrichtung 9.1 und/oder einer Kommunikationsschnittstelle 18.2 der zweiten Erfassungsvorrichtung 9.2.

Das Ansteuern 104 der Odoriermitteleinspeisevorrichtung 3 umfasst vorzugsweise ein Betreiben einer Dosiervorrichtung 6 der Odoriermitteleinspeisevorrichtung 3 durch die zentrale Steuereinheit 5.

Ferner kann das Verfahren 100 ein Erfassen 105 einer Odoriermitteleinspeisemenge OEM, die durch die Odoriermitteleinspeisevorrichtung 3 in das Versorgungsnetz 1 eingespeist wird, an einem Odoriermitteleinspeisepunkt 7 des Versorgungsnetzes 1 als weiteren Schritt umfassen. Ein weiterer Schritt des Verfahrens 100 kann ein Übertragen 106 der Odoriermitteleinspeisemenge OEM an die zentrale Steuereinheit 5 aufweisen.

Ferner kann das Auswerten 103 ein Auswerten der Odoriermitteleinspeisemenge OEM durch die zentrale Steuereinheit 5 umfassen. Das Ansteuern 104 kann ein Ansteuern der Odoriermitteleinspeisevorrichtung 3 anhand der Odoriermitteleinspeisemenge OEM durch die zentrale Steuereinheit 5 umfassen.

Das Übertragen 106 kann insbesondere der Odoriermitteleinspeisemenge OEM an die zentrale Steuereinheit 5, vorzugsweise über eine drahtlose Datenverbindung, insbesondere eine Funkverbindung, bevorzugt eine GSM-Datenverbindung, erfolgen.

Das Erfassen 105 der Odoriermitteleinspeisemenge OEM kann vorzugsweise durch eine Odoriermittelerfassungsvorrichtung 19 erfolgen, wobei die Odoriermittelerfassungsvorrichtung 19 insbesondere als Durchflussmesser ausgebildet ist. Die Odoriermittelerfassungsvorrichtung 19 weist vorzugsweise eine Kommunikationsschnittstelle 20 zur drahtlosen, insbesondere bidirektionalen Kommunikation, mit der zentralen Steuereinheit 5, insbesondere der Kommunikationsschnittstelle 17 der zentralen Steuereinheit 5, auf.

Das Erfassen 105 kann ein Erfassen einer Ist-Odoriermitteleinspeisemenge OEM_ist umfassen, wobei das Auswerten 103 insbesondere einen Vergleich der Ist-Odoriermitteleinspeisemenge OEM_ist mit zumindest einem vorgegebenen Sollwert OEM_soll umfasst. Der Vergleich kann vorzugsweise eine Ermittlung einer Abweichung der Ist-Odoriermitteleinspeisemenge OEM_ist von dem vorgegebenen Sollwert OEM_soll durch die zentrale Steuereinheit 5 umfassen. Bei einer ermittelten Abweichung kann durch die zentrale Steuereinheit 5 ein, vorzugsweise akustisches und/oder optisches, Alarmsignal durch die zentrale Steuereinheit 5 ausgegeben werden. Das Alarmsignal kann über eine optische Anzeigevorrichtung 15 der zentralen Steuereinheit 5 ausgegeben werden. Zusätzlich oder alternativ kann das Alarmsignal an ein mobiles Gerät 16, vorzugsweise an ein Smartphone, eines Mitarbeiters eines Netzanbieters und/oder eines Verbrauchers gesendet werden.

Das Auswerten 103 kann zudem eine Mengendifferenzierung zwischen der Odoriermitteleinspeisemenge OEM und den Messdaten MD durch die zentrale Steuereinheit 5 umfassen.

Die Odoriermitteleinspeisevorrichtung 3 ist vorzugsweise an einem Odoriermitteleinspeisepunkt 7 angeordnet, wobei der Netzpunkt 4, insbesondere der erste Netzpunkt 4.1 und der zweite Netzpunkt 4.2, entfernt von dem Odoriermitteleinspeisepunkt 7 angeordnet sind, wobei die Entfernung insbesondere zumindest 5 km, vorzugsweise zumindest 10 km, besonders bevorzugt zumindest 20 km, beträgt.

Das Verfahren 100 kann als weiteren Schritt ein Erfassen 107 einer Füllstandhöhe FH in einem Odoriermittelvorratstank 8 an einem Odoriermitteleinspeisepunkt 7 des Versorgungsnetzes 1 aufweisen. Ein weiterer Schritt des Verfahrens 100 kann ein Übertragen 108 der Füllstandhöhe FH an die zentrale Steuereinheit 5 umfassen.

Das Auswerten 103 kann vorzugsweise ein Auswerten der Füllstandhöhe (FH) durch die zentrale Steuereinheit 5 umfassen. Insbesondere kann das Ansteuern 104 der Odoriermitteleinspeisevorrichtung 3 anhand der Füllstandhöhe FH durch die zentrale Steuereinheit 5 erfolgen.

Der Odoriermittelvorratstank 8 ist vorzugsweise mit der Odoriermitteleinspeisevorrichtung 3 fluidtechnisch verbunden, sodass durch den Odoriermittelvorratstank 8 zumindest ein Odoriermittel an die Odoriermitteleinspeisevorrichtung 3 bereitgestellt werden kann

Das Erfassen 107 kann beispielsweise ein Erfassen einer Ist-Füllstandhöhe FH_ist umfassen, wobei das Auswerten 103 der Füllstandhöhe FH einen Vergleich der Ist-Füllstandhöhe FH_ist mit einem vorgegebenen unteren Schwellenwert FH_swu und/oder einem vorgegebenen oberen Schwellenwert FH_swo umfassen kann. Der Vergleich kann vorzugsweise ein Ermitteln eines Überschreitens des vorgegebenen oberen Schwellenwert FH_swo durch die Ist-Füllstandhöhe FH_ist und/oder eines Unterschreitens des vorgegebenen unteren Schwellenwert FH_swu durch die Ist-Füllstandhöhe FH_ist umfassen. Im Falle eines Überschreitens und/oder Unterschreitens kann durch die zentrale Steuereinheit 5 ein, vorzugsweise akustisches und/oder optisches, Alarmsignal ausgegeben werden. Das Alarmsignal kann über eine optische Anzeigevorrichtung 15 der zentralen Steuereinheit 5 ausgegeben werden. Zusätzlich oder alternativ kann das Alarmsignal an ein mobiles Gerät 16, vorzugsweise an ein Smartphone, eines Mitarbeiters eines Netzanbieters und/oder eines Verbrauchers gesendet werden.

Das Verfahren 100 kann als weiteren Schritt ein Initiieren 109 einer, insbesondere automatisierten, Befüllung des Odoriermittelvorratstanks 8 mit zumindest einem Odoriermittel durch die zentrale Steuereinheit 5 bei Unterschreiten eines unteren Schwellenwertes FH_swu durch die Füllstandhöhe FH, insbesondere die Ist-Füllstandhöhe FH_ist, umfassen. Der Odoriermittelvorratstank 8 ist vorzugsweise mit zumindest einem Odoriermittelvorratstank 8 über eine Förderleitung verbunden. Die Förderleitung ist vorzugsweise dazu eingerichtet, bei dem Initiieren einer Befüllung, zumindest ein Odoriermittel aus dem Odoriermittellagertank in den Odoriermittelvorratstank zu transportieren.

Als weiteren Schritt kann das Verfahren ein Ausgeben 110 eines Abschlusssignals durch die zentrale Steuereinheit 5 bei Erreichen eines oberen Schwellenwertes FH_swo durch die Füllstandhöhe FH**,** insbesondere die Ist-Füllstandhöhe FH_ist, bei einer Befüllung des Odoriermittelvorratstanks 8 mit zumindest einem Odoriermittel umfassen. Das Abschlusssignal kann vorzugsweise als ein akustisches und/oder optisches Abschlusssignal durch die zentrale Steuereinheit 5 ausgegeben werden. Insbesondere kann das Abschlusssignal über eine optische Anzeigevorrichtung 15 der zentralen Steuereinheit 5 ausgegeben werden. Zusätzlich oder alternativ kann das Abschlusssignal an ein mobiles Gerät 16, vorzugsweise an ein Smartphone, eines Mitarbeiters eines Netzanbieters gesendet werden.

Fig. 2 zeigt ein System 200 zur Steuerung einer Odoriermitteleinspeisung in zumindest einem Versorgungsnetz 1. Das System 200 umfasst vorzugsweise zumindest eine Versorgungsleitung 2 für ein Fluid. Ferner kann das System 200 zumindest eine Odoriermitteleinspeisevorrichtung 3 zur Einspeisung, zumindest eines Odoriermittels, in das Versorgungsnetz 1 aufweisen. Insbesondere umfasst das System 200 zumindest eine Erfassungsvorrichtung 9 zur Erfassung von Messdaten MD des Fluids an zumindest einem Netzpunkt 4 des Versorgungsnetzes 1. Zusätzlich kann das System 200 eine zentrale Steuereinheit 5 zur Steuerung der zumindest einen Odoriermitteleinspeisevorrichtung 3 anhand der Messdaten MD umfassen.

Die Odoriermitteleinspeisevorrichtung 3 ist vorzugsweise an einem Odoriermitteleinspeisepunkt 7 angeordnet, wobei der Netzpunkt 4 und der Odoriermitteleinspeisepunkt 7 entfernt voneinander angeordnet sind, wobei die Entfernung insbesondere zumindest 5 km, vorzugsweise zumindest 10 km, besonders bevorzugt zumindest 20 km, beträgt. Die Odoriermitteleinspeisevorrichtung 3 kann eine Dosiervorrichtung 6 zur Regelung der Odoriermitteleinspeisung in die zumindest eine Versorgungsleitung 2 des Versorgungsnetzes 1 aufweisen, wobei die Dosiervorrichtung 6 vorzugsweise als eine Pumpe und/oder eine Kapillare zur Regelung der Odoriermitteleinspeisung ausgebildet sein kann. Ferner kann die Odoriermitteleinspeisevorrichtung 3 eine Odoriermittelerfassungsvorrichtung 19 aufweisen, wobei die Odoriermittelerfassungsvorrichtung 19 insbesondere dazu eingerichtet ist, eine Odoriermitteleinspeisemenge OEM zu erfassen. Die Odoriermittelerfassungsvorrichtung 19 weist vorzugsweise eine Kommunikationsschnittstelle 20 zur drahtlosen, insbesondere bidirektionalen Kommunikation, mit der zentralen Steuereinheit 5, insbesondere der Kommunikationsschnittstelle 17 der zentralen Steuereinheit 5, auf.

Die zentrale Steuereinheit 5 kann ein Speichermodul 12 umfassen, wobei das Speichermodul 12 dazu eingerichtet ist, historische Daten zu speichern. Die zentrale Steuereinheit 5 kann zudem ein Vorhersagemodul 13 aufweisen, wobei das Vorhersagemodul 13 dazu eingerichtet ist, anhand von historischen Daten eine Vorhersagesimulation durchzuführen.

Das System 200 kann vorzugsweise eine erste Erfassungsvorrichtung 9.1 zur Erfassung erster Messdaten MD_1 an einem ersten Netzpunkt 4.1 und/oder eine zweite Erfassungsvorrichtung 9.2 zur Erfassung zweiter Messdaten MD_2 an einem zweiten Netzpunkt 4.2 aufweisen.

Insbesondere kann die zentrale Steuereinheit 5 eine Kommunikationsschnittstelle 17 zur Kommunikation mit einer Kommunikationsschnittstelle 18 der Erfassungsvorrichtung 9, insbesondere mit einer ersten Kommunikationsschnittstelle 18.1 der ersten Erfassungsvorrichtung 9.1 und/oder mit einer zweiten Kommunikationsschnittstelle 18.2 der zweiten Erfassungsvorrichtung 9.2 aufweisen.

Ferner kann die zentrale Steuereinheit 5 eine optische Anzeigevorrichtung 15 zur Ausgabe eines, insbesondere optischen Alarmsignals aufweisen. Ferner kann die zentrale Steuereinheit 5 dazu eingerichtet sein, ein Alarmsignal an ein mobiles Gerät 16, vorzugsweise an ein Smartphone, eines Mitarbeiters eines Netzanbieters und/oder eines Verbrauchers zu senden.

Weiterhin kann das System 200 einen Odoriermittelvorratstank 8 aufweisen, wobei der Odoriermittelvorratstank 8 insbesondere mit zumindest einem Odoriermittel befüllbar ist. Der Odoriermittelvorratstank 8 ist vorzugsweise fluidtechnisch mit der Odoriermitteleinspeisevorrichtung 3 verbunden, wobei der Odoriermittelvorratstank 8 insbesondere dazu eingerichtet ist, zumindest ein Odoriermittel an die Odoriermitteleinspeisevorrichtung 3 bereitzustellen. Ferner kann der Odoriermittelvorratstank 8 eine Füllstanderfassungsvorrichtung 22 zum Erfassen 101 einer Füllstandhöhe eines Odoriermittels in dem Odoriermittelvorratstank 8 aufweisen. Vorzugsweise umfasst die Füllstanderfassungsvorrichtung 22 eine Kommunikationsschnittstelle 23 zur Kommunikation mit der zentralen Steuereinheit 5, insbesondere der Kommunikationsschnittstelle 23 der zentralen Steuereinheit 5.

Fig. 3 zeigt eine Anordnung der Erfassungsvorrichtung 9 zum Erfassen 101 von Messdaten MD in einem Versorgungsnetz 1 innerhalb der Versorgungsleitung 2 des Versorgungsnetzes 1. Die Erfassungsvorrichtung 9 ist vorzugsweise in einem Fluidstrom in der Versorgungsleitung 2 angeordnet. Dadurch kann eine besonders genaue Erfassung von Messdaten, insbesondere einer Odoriermittelkonzentration und/oder eines Brennwerts erfolgen. Alternativ oder zusätzlich kann die Erfassungsvorrichtung 9 auch an der Versorgungsleitung 2 des Versorgungsnetzes 1 angeordnet sein (nicht gezeigt). Somit wird der Fluidstrom innerhalb der Versorgungsleitung 2 nicht beeinträchtigt.

Fig. 4 zeigt eine Anordnung der Erfassungsvorrichtung 9 zum Erfassen 101 von Messdaten MD in einem Versorgungsnetz 1 in einem Kundenanwendungsgerät, insbesondere in einer Heizung oder einer technischen Produktionsanlage. Dadurch kann insbesondere die Sicherheit des Versorgungsnetzes 1 und die Kundenzufriedenheit erhöht werden, da Messdaten MD direkt an der Ausgabestelle des Fluids überprüft werden können

Fig. 5 zeigt eine Anordnung der Erfassungsvorrichtung 9 zum Erfassen 101 von Messdaten MD in einem Versorgungsnetz 1 in einer Bypassleitung 11. Die Bypassleitung kann vorzugsweise ein Zulaufventil 21a und/oder ein Rücklaufventil 21b umfassen, wobei das Zulauflaufventil 21a und ein Rücklaufventil 21b vorzugsweise durch die zentrale Steuereinheit 5 steuerbar sind.

Die zentrale Steuereinheit 5 ist insbesondere dazu eingerichtet ist, das Zulaufventil 21a bei einer Anfrage an die Erfassungsvorrichtung 9 zum Erfassen 101 von Messdaten MD durch die zentrale Steuereinheit 5 zu öffnen. Dadurch kann das Fluid von der Versorgungsleitung 2 in die Bypassleitung 11 geleitet werden. Ferner kann die zentrale Steuereinheit 5 insbesondere dazu eingerichtet sein, das Rücklaufventil 21b zu schließen, um das Fluid zurück in die Versorgungsleitung 2 zu leiten. Dadurch wird ebenfalls eine Beeinträchtigung des Fluidstroms in der Versorgungsleitung 2 durch eine innerhalb der Versorgungsleitung 2 angeordneten Erfassungsvorrichtung 9 verhindert.

Fig. 6 zeigt ein System 200 umfassend eine Vielzahl an Versorgungsnetzen 1, wobei jedes Versorgungsnetz 1 eine zentrale Steuereinheit 5 umfasst, wobei die zentralen Steuereinheiten 5 der Versorgungsnetze 1 insbesondere dazu eingerichtet sind, Messdaten MD an eine Cloud 14 und/oder an einen externen Server zu übertragen, wobei die zentralen Steuereinheiten 5 der Versorgungsnetze 1 vorzugsweise indirekt über die Cloud 14 und/oder den externen Server oder direkt miteinander in Kommunikationsverbindung stehen. Die Messdaten MD umfassen vorzugsweise eine Odoriermittelkonzentration und/oder einen Brennwert des Fluids in den Versorgungsleitungen 2 der Versorgungsnetze 1. Die jeweilige zentrale Steuereinheit 5 kann dazu eingerichtet sein, Messdaten MD und/oder zumindest eine Odoriermitteleinspeisemenge OEM und/oder Füllstandhöhe(n) von der Cloud 14 und/oder dem externen Server abzurufen und eine Abweichung der jeweiligen Messdaten MD und/oder Odoriermitteleinspeisemengen OEM von den Messdaten MD und/oder Odoriermitteleinspeisemengen OEM anderer Versorgungsnetze 1 zu ermitteln. Bei einer ermittelten Abweichung Messdaten MD und/oder der jeweiligen zumindest einen Odoriermitteleinspeisemenge OEM kann Rückschluss auf Unterschiede in den verschiedenen Versorgungsnetzen 1 bezüglich einer Infrastruktur zur Odoriermitteleinspeisung gezogen werden.

### Bezugszeichenliste

- 1: Versorgungsnetz
- 2: Versorgungsleitung
- 3: Odoriermitteleinspeisevorrichtung
- 4: Netzpunkt
- 4.1: Erster Netzpunkt
- 4.2: Zweiter Netzpunkt
- 5: Zentrale Steuereinheit
- 6: Dosiervorrichtung
- 7: Odoriermitteleinspeisepunkt
- 8: Odoriermittelvorratstank
- 9: Erfassungsvorrichtung
- 9.1: Erste Erfassungsvorrichtung
- 9.2: Zweite Erfassungsvorrichtung
- 10: Kundenanwendungsgerät
- 11: Bypassleitung
- 12: Speichermodul
- 13: Vorhersagemodul
- 14: Cloud
- 15: Optische Anzeigevorrichtung
- 16: Mobiles Gerät
- 17: Kommunikationsschnittstelle der zentralen Steuereinheit
- 18: Kommunikationsschnittstelle der Erfassungsvorrichtung
- 18.1: Kommunikationsschnittstelle der ersten Erfassungsvorrichtung
- 18.2: Kommunikationsschnittstelle der zweiten Erfassungsvorrichtung
- 19: Odoriermittelerfassungsvorrichtung
- 20: Kommunikationsschnittstelle der Odoriermittelerfassungsvorrichtung
- 21a: Zulaufventil
- 21b: Rücklaufventil
- 22: Füllstanderfassungsvorrichtung
- 23: Kommunikationsschnittstelle der Füllstanderfassungsvorrichtung
- 100: Verfahren
- 101: Erfassen von Messdaten
- 102: Übertragen von Messdaten
- 103: Auswerten
- 104: Ansteuern
- 105: Erfassen einer Odoriermitteleinspeisemenge
- 106: Übertragen einer Odoriermitteleinspeisemenge
- 107: Erfassen einer Füllstandhöhe
- 108: Übertragen einer Füllstandhöhe
- 109: Initiieren
- 110: Ausgeben
- 200: System
- MD: Messdaten
- MD_1: Erste Messdaten
- MD_2: Zweite Messdaten
- MD_ist: Ist-Messdaten
- MD_grenz: Grenzwert
- OEM: Odoriermitteleinspeisemenge
- OEM_ist: Ist-Odoriermitteleinspeisemenge
- OEM_soll: Sollwert
- FH: Füllstandhöhe
- FH_ist: Ist-Füllstandhöhe
- FH_swu: Unterer Schwellenwert
- FH_swo: Oberer Schwellenwert

## Patentansprüche

1. Verfahren (100) zur Steuerung einer Odoriermitteleinspeisung in zumindest einem Versorgungsnetz (1), wobei das Versorgungsnetz (1) zumindest eine Versorgungsleitung (2) für ein Fluid und zumindest eine Odoriermitteleinspeisevorrichtung (3) umfasst, wobei das Verfahren (100) zumindest die folgenden Schritte umfasst:
- Erfassen (101) von Messdaten (MD) des Fluids an zumindest einem Netzpunkt (4) des Versorgungsnetzes (1),
- Übertragen (102) der Messdaten (MD) des Fluids an eine zentrale Steuereinheit (5),
- Auswerten (103) der Messdaten (MD) des Fluids durch die zentrale Steuereinheit (5),
- Ansteuern (104) der Odoriermitteleinspeisevorrichtung (3) anhand der Messdaten (MD) des Fluids durch die zentrale Steuereinheit (5).

2. Verfahren (100) nach Anspruch 1,
**dadurch gekennzeichnet,**
**dass** die Messdaten (MD) des Fluids zumindest eine Odoriermittelkonzentration und/oder einen Brennwert des Fluids umfassen.

3. Verfahren (100) nach Anspruch 1 oder 2,
**dadurch gekennzeichnet,**
**dass** das Übertragen (102) der Messdaten (MD) an die zentrale Steuereinheit (5) über eine drahtlose Datenverbindung, insbesondere eine Funkverbindung, vorzugsweise eine GSM-Datenverbindung, erfolgt, und/oder
das Erfassen (101) ein Erfassen von Ist-Messdaten (MD_ist) umfasst, wobei das Auswerten (103) einen Vergleich der Ist-Messdaten (MD_ist) mit zumindest einem vorgegebenen Grenzwert (MD_grenz) umfasst.

4. Verfahren (100) nach einem der voranstehenden Ansprüche,
**dadurch gekennzeichnet,**
**dass** das Ansteuern (104) der Odoriermitteleinspeisevorrichtung (3) ein Betreiben einer Dosiervorrichtung (6) der Odoriermitteleinspeisevorrichtung (3) durch die zentrale Steuereinheit (5) umfasst.

5. Verfahren (100) nach einem der voranstehenden Ansprüche,
**dadurch gekennzeichnet,**
**dass** das Erfassen (101) ein Erfassen von ersten Messdaten (MD_1) und zweiten Messdaten (MD_2) des Fluids umfasst, wobei die ersten Messdaten (MD_1) an einem ersten Netzpunkt (4.1) und die zweiten Messdaten (MD_2) an einem zweiten Netzpunkt (4.2) erfasst werden, insbesondere
**dass** der erste Netzpunkt (4.1) und der zweite Netzpunkt (4.2) des Versorgungsnetzes (1) entfernt voneinander angeordnet sind, wobei die Entfernung insbesondere zumindest 5 km, vorzugsweise zumindest 10 km, besonders bevorzugt zumindest 20 km, beträgt, und/oder
**dass** das Auswerten (103) einen Vergleich zwischen den ersten Messdaten (MD_1) und den zweiten Messdaten (MD_2) umfasst.

6. Verfahren (100) nach einem der voranstehenden Ansprüche,
**dadurch gekennzeichnet,**
**dass** das Verfahren (100) ferner die folgenden Schritte umfasst:
- Erfassen (105) einer Odoriermitteleinspeisemenge (OEM), die durch die Odoriermitteleinspeisevorrichtung (3) in das Versorgungsnetz (1) eingespeist wird, an einem Odoriermitteleinspeisepunkt (7) des Versorgungsnetzes (1),
- Übertragen (106) der Odoriermitteleinspeisemenge (OEM) an die zentrale Steuereinheit (5),
- Auswerten (103) der Odoriermitteleinspeisemenge (OEM) durch die zentrale Steuereinheit (5),
- Ansteuern (104) der Odoriermitteleinspeisevorrichtung (3) anhand der Odoriermitteleinspeisemenge (OEM) durch die zentrale Steuereinheit (5).

7. Verfahren (100) nach einem der voranstehenden Ansprüche,
**dadurch gekennzeichnet,**
**dass** das Erfassen (105) ein Erfassen der Ist-Odoriermitteleinspeisemenge (OEM_ist) umfasst, wobei das Auswerten (103) einen Vergleich der Ist-Odoriermitteleinspeisemenge (OEM_ist) mit zumindest einem vorgegebenen Sollwert (OEM_soll) umfasst, und/oder dass das Auswerten (103) eine Mengendifferenzierung zwischen der Odoriermitteleinspeisemenge (OEM) und den Messdaten (MD) durch die zentrale Steuereinheit (5) umfasst, und/oder
**dass** die Odoriermitteleinspeisevorrichtung (3) an einem Odoriermitteleinspeisepunkt (7) angeordnet ist, wobei der Netzpunkt (4) und der Odoriermitteleinspeisepunkt (7) entfernt voneinander angeordnet sind, wobei die Entfernung insbesondere zumindest 5 km, vorzugsweise zumindest 10 km, besonders bevorzugt zumindest 20 km, beträgt.

8. Verfahren (100) nach einem der voranstehenden Ansprüche,
**dadurch gekennzeichnet,**
**dass** das Verfahren (100) ferner die folgenden Schritte umfasst:
- Erfassen (107) einer Füllstandhöhe (FH) in einem Odoriermittelvorratstank (8) an einem Odoriermitteleinspeisepunkt (7) des Versorgungsnetzes (1),
- Übertragen (108) der Füllstandhöhe (FH) an die zentrale Steuereinheit (5),
- Auswerten (103) der Füllstandhöhe (FH) durch die zentrale Steuereinheit (5),
- Ansteuern (104) der Odoriermitteleinspeisevorrichtung (3) anhand der Füllstandhöhe (FH) durch die zentrale Steuereinheit (5), wobei insbesondere
das Erfassen (107) ein Erfassen einer Ist-Füllstandhöhe (FH_ist) umfasst, wobei das Auswerten (103) der Füllstandhöhe (FH) einen Vergleich der Ist-Füllstandhöhe (FH_ist) mit einem vorgegebenen unteren Schwellenwert (FH_swu) und/oder einem vorgegebenen oberen Schwellenwert (FH_swo) umfasst.

9. Verfahren (100) nach einem der Anspruch 8,
**dadurch gekennzeichnet,**
**dass** das Verfahren (100) ferner zumindest einen der folgenden Schritte umfasst:
- Initiieren (109) einer, insbesondere automatisierten, Befüllung des Odoriermittelvorratstanks (8) mit zumindest einem Odoriermittel durch die zentrale Steuereinheit (5) bei Unterschreiten eines unteren Schwellenwertes (FH_swu) durch die Füllstandhöhe (FH), und/oder
- Ausgeben (110) eines Abschlusssignals durch die zentrale Steuereinheit (5) bei Erreichen eines oberen Schwellenwertes (FH_swo) durch die Füllstandhöhe (FH) bei einer Befüllung des Odoriermittelvorratstanks (8) mit zumindest einem Odoriermittel.

10. System (200) zur Steuerung einer Odoriermitteleinspeisung in zumindest einem Versorgungsnetz (1), wobei das System (200) insbesondere dazu eingerichtet ist, ein Verfahren (100) gemäß einem der Ansprüche 1 bis 9 auszuführen, wobei das System (200) zumindest Folgendes umfasst:
- zumindest eine Versorgungsleitung (2) für ein Fluid,
- zumindest eine Odoriermitteleinspeisevorrichtung (3) zur Einspeisung zumindest eines Odoriermittels in das Versorgungsnetz (1),
- zumindest eine Erfassungsvorrichtung (9) zur Erfassung von Messdaten (MD) des Fluids an zumindest einem Netzpunkt (4) des Versorgungsnetzes (1),
- eine zentrale Steuereinheit (5) zur Steuerung der zumindest einen Odoriermitteleinspeisevorrichtung (3) anhand der Messdaten (MD).

11. System (200) nach Anspruch 10,
**dadurch gekennzeichnet,**
**dass** die zumindest eine Erfassungsvorrichtung (9) innerhalb oder an der zumindest einen Versorgungsleitung (2) und/oder innerhalb oder an einem Kundenanwendungsgerät (10) und/oder innerhalb oder an einer Bypassleitung (11) angeordnet ist.

12. System (200) nach Anspruch 10 oder 11,
**dadurch gekennzeichnet,**
**dass** die Odoriermitteleinspeisevorrichtung (3) an einem Odoriermitteleinspeisepunkt (7) angeordnet ist, wobei der Netzpunkt (4) und der Odoriermitteleinspeisepunkt (7) entfernt voneinander angeordnet sind, wobei die Entfernung insbesondere zumindest 5 km, vorzugsweise zumindest 10 km, besonders bevorzugt zumindest 20 km, beträgt, und/oder die Odoriermitteleinspeisevorrichtung (3) eine Dosiervorrichtung (6) zur Regelung der Odoriermitteleinspeisung in die zumindest eine Versorgungsleitung (2) des Versorgungsnetzes (1) umfasst.

13. System (200) nach einem der Ansprüche 10 bis 12,
**dadurch gekennzeichnet,**
**dass** die zentrale Steuereinheit (5) ein Speichermodul (12) umfasst, wobei das Speichermodul (12) dazu eingerichtet ist, historische Daten zu speichern, und/oder wobei die zentrale Steuereinheit (5) ein Vorhersagemodul (13) umfasst, wobei das Vorhersagemodul (13) dazu eingerichtet ist, anhand von historischen Daten eine Vorhersagesimulation durchzuführen.

14. System (200) nach einem der Ansprüche 10 bis 13,
**dadurch gekennzeichnet,**
**dass** das System (200) eine Vielzahl an Versorgungsnetzen (1) umfasst, wobei jedes Versorgungsnetz (1) eine zentrale Steuereinheit (5) umfasst, wobei die zentralen Steuereinheiten (5) der Versorgungsnetze (1) insbesondere dazu eingerichtet sind, Messdaten (MD) an eine Cloud (14) und/oder an einen externen Server zu übertragen, wobei die zentralen Steuereinheiten der Versorgungsnetze (1) vorzugsweise indirekt über die Cloud (14) und/oder den externen Server oder direkt miteinander in Kommunikationsverbindung stehen.

15. Computerprogrammprodukt, umfassend Befehle, die das System (200) nach einem der Ansprüche 10 bis 14 dazu veranlassen, ein Verfahren (100) nach einem der Ansprüche 1 bis 9 auszuführen.
